# EUROPÄISCHE PATENTSCHRIFT

(11) **EP 2 961 822 B1**
(45) Veröffentlichungstag und Bekanntmachung des Hinweises auf die Patenterteilung: **12.04.2017**
(21) Anmeldenummer: 14702846.8
(22) Anmeldetag: 04.02.2014
(51) Int. Cl.: C11D 3/33, C11D 3/37, C11D 3/00

(54) **FORMULIERUNGEN, IHRE VERWENDUNG ALS ODER ZUR HERSTELLUNG VON GESCHIRRSPÜLMITTELN UND IHRE HERSTELLUNG**
FORMULATIONS, USE OF SAME AS OR FOR MANUFACTURE OF DISHWASHING AGENTS AND THEIR MANUFACTURE
FORMULES, LEUR UTILISATION COMME DÉTERGENT POUR LAVE-VAISSELLE OU DESTINÉES À SA FABRICATION, AINSI QUE LEUR FABRICATION

(30) Priorität: 28.02.2013 EP 13157192
(43) Veröffentlichungstag der Anmeldung: 06.01.2016
(73) Patentinhaber: BASF SE, 67056 Ludwigshafen am Rhein (DE)
(72) Erfinder: HÜFFER, Stephan, 67063 Ludwigshafen (DE); EBERT, Sophia, 68165 Mannheim (DE); LUDOLPH, Björn, 67063 Ludwigshafen (DE); MüLLER, Christoph, 68165 Mannheim (DE); GARCIA MARCOS, Alejandra, 67063 Ludwigshafen (DE)
(74) Vertreter: BASF IP Association
(86) Internationale Anmeldenummer: PCT/EP2014/052174
(87) Internationale Veröffentlichungsnummer: WO 2014/131585

(56) Entgegenhaltungen:
- WO-A1-2006/108857
- WO-A1-2009/092699
- WO-A1-2010/020765
- WO-A1-2013/056965
- WO-A1-2013/160301

## Beschreibung

Die vorliegende Erfindung betrifft Formulierungen, enthaltend
(A) mindestens ein Aminocarboxylat, gewählt aus Methylglycindiacetat (MGDA), Iminodibernsteinsäure (IDS) und Glutaminsäurediacetat (GLDA) sowie deren Salzen, und
(B) mindestens ein Polypropylenimin, das alkoxyliert sein kann.

Weiterhin betrifft die vorliegende Erfindung ein Verfahren zur Herstellung von erfindungsgemäßen Formulierungen und ihre Verwendung als oder zur Herstellung von Geschirrspülmitteln, insbesondere von Geschirrspülmitteln für das maschinelle Geschirrspülen.

Geschirrspülmittel haben vielerlei Anforderungen zu erfüllen. So haben sie das Geschirr gründlich zu reinigen, sie sollen im Abwasser keine schädlichen oder potenziell schädlichen Substanzen aufweisen, sie sollen das Ablaufen und Trocknen des Wassers vom Geschirr gestatten, und sie sollen beim Betrieb der Spülmaschine nicht zu Problemen führen. Schließlich sollen sie nicht zu ästhetisch unerwünschten Folgen am zu reinigenden Gut führen. Besonders ist in diesem Zusammenhang die Glaskorrosion zu nennen.

Glaskorrosion kommt nicht nur durch mechanische Effekte zustande, beispielsweise durch Aneinanderreiben von Gläsern oder mechanischen Kontakt der Gläser mit Teilen der Spülmaschine, sondern wird hauptsächlich durch chemische Einflüsse gefördert. Beispielsweise können bestimmte Ionen durch wiederholtes maschinelles Reinigen aus dem Glas gelöst werden, was die optischen und somit die ästhetischen Eigenschaften nachteilig verändert.

Bei der Glaskorrosion beobachtet man mehrere Effekte. Zum einen kann man die Bildung von mikroskopisch feinen Rissen beobachten, die sich in Form von Linien bemerkbar machen. Zum anderen kann man in vielen Fällen eine generelle Eintrübung beobachten, beispielsweise eine Aufrauhung, die das betreffende Glas unästhetisch aussehen lassen. Derartige Effekte werden insgesamt auch unterteilt in irisierende Verfärbung, Riefenbildung sowie flächen- und ringförmige Trübungen.

WO 2006/108857 offenbart alkoxylierte Polyethylenimine als Zusätze zu Waschmitteln. Beispielhaft werden Waschmittel offenbart, die Zeolithe oder Polyaminocarboxylate wie EDTA oder Triethylendiaminpentaacetat als Komplexbildner enthalten.

WO 01/96516 schlägt Formulierungen, die alkoxyliertes Polyethylenimin enthalten, zum Reinigen von harten Oberflächen vor. Zum Nachspülen wird gereinigtes Wasser verwendet.

Aus WO 2010/020765 sind Geschirrspülmittel bekannt, die Polyethylenimin enthalten. Derartige Geschirrspülmittel können Phosphat enthalten oder Phosphat-frei sein. Es wird ihnen eine gute Inhibierung der Glaskorrosion zugeschrieben. Von Zink- und von Wismut-haltigen Geschirrspülmitteln wird abgeraten. Die Glaskorrosion, insbesondere die Linienkorrosion und die Trübung, wird aber in vielen Fällen noch nicht ausreichend verzögert oder verhindert.

Es bestand also die Aufgabe, Formulierungen bereit zu stellen, die als oder zur Herstellung von Geschirrspülmitteln geeignet sind und die die aus dem Stand der Technik bekannten Nachteile vermeiden und die Glaskorrosion inhibieren oder zumindest besonders gut verringern. Es bestand weiterhin die Aufgabe, ein Verfahren zur Herstellung von Formulierungen bereit zu stellen, die als oder zur Herstellung von Geschirrspülmitteln geeignet sind und die die aus dem Stand der Technik bekannten Nachteile vermeiden. Es bestand weiterhin die Aufgabe, Verwendungen von Formulierungen bereit zu stellen.

Dementsprechend wurden die eingangs definierten Formulierungen gefunden, kurz auch erfindungsgemäße Formulierungen genannt.

Erfindungsgemäße Formulierungen enthalten
(A) mindestens ein Aminocarboxylat, gewählt aus Methylglycindiacetat (MGDA), Iminodibernsteinsäure (IDS) und Glutaminsäurediacetat (GLDA) sowie deren Salzen, im Rahmen der vorliegenden Erfindung kurz auch Aminocarboxylat (A) oder auch Verbindung (A) genannt, sowie vorzugsweise deren Salzen.

Bevorzugt wählt man Verbindung (A) als freie Säure, besonders bevorzugt in partiell oder vollständig neutralisierter Form, also als Salz. Als Gegenionen kommen beispielsweise anorganische Kationen, beispielsweise Ammonium, Alkali oder Erdalkali in Frage, bevorzugt Mg²⁺, Ca²⁺, Na⁺, K⁺, oder organische Kationen, bevorzugt mit einem oder mehreren organischen Resten substituiertes Ammonium, insbesondere Triethanolammonium, N,N-Diethanolammonium, N-Mono-C₁-C₄-alkyldiethanolammonium, beispielsweise N-Methyl-diethanolammonium oder N-n-Butyldiethanolammonium, und N,N-Di-C₁-C₄-alkylethanolammonium.

Ganz besonders bevorzugte Verbindungen (A) sind die Alkalimetallsalze, insbesondere die Natriumsalze von Methylglycindiacetat (MGDA), Iminodibernsteinsäure (IDS) und Glutaminsäurediacetat (GLDA).

Ganz besonders bevorzugt ist Methylglycindiacetat (MGDA), Iminodibernsteinsäure (IDS) bzw. Glutaminsäurediacetat (GLDA) vollständig neutralisiert.

Erfindungsgemäße Formulierungen enthalten weiterhin
(B) mindestens ein Polypropylenimin, das alkoxyliert sein kann.

Alkoxylierte Polypropylenimine werden im Rahmen der vorliegenden Erfindung kurz auch "modifiziertes Polypropylenimin (B)" oder "alkoxyliertes Polypropylenimin (B)" genannt. Nicht alkoxyliertes Polypropylenimin wird im Rahmen der vorliegenden Erfindung auch kurz als "Polypropylenimin (B)" bezeichnet.

In einer Ausführungsform der vorliegenden Erfindung weist Polypropylenimin (B) ein Molekulargewicht Mₙ im Bereich von 300 bis 4.000 g/mol auf, bevorzugt 400 bis 2000 g/mol.

In einer Ausführungsform der vorliegenden Erfindung weist modifiziertes Polypropylenimin (B) ein mittleres Molekulargewicht M_{w} im Bereich von 800 bis 25.000 g/mol auf.

Der Ausdruck Polypropylenimin im Rahmen der vorliegenden Erfindung bezieht sich nicht nur auf Homopolymere des Propylendiamins, sondern auch auf solche Polyalkylenimine, die neben NH-CH₂-CH₂-CH₂-NH-Einheiten und/oder NH-CH₂-CH(CH₃)-NH-Einheiten andere Alkylendiamin-Einheiten aufweisen, beispielsweise NH-CH₂-CH₂-NH-Einheiten, NH-(CH₂)₄-NH-Einheiten, NH-(CH₂)₆-NH-Einheiten oder NH-(CH₂)₈-NH-Einheiten, wobei aber molar NH-CH₂-CH₂-CH₂-NH-Einheiten und/oder NH-CH₂-CH(CH₃)-NH-Einheiten in der Mehrheit sind. Bevorzugte Polypropylenimine haben beispielsweise mindestens 60 mol-% Propylenimineinheiten pro Molekül, besonders bevorzugt mindestens 70 mol-%.

In einer besonders bevorzugten Ausführungsform bezieht sich der Ausdruck Polypropylenimin auf solche Polyalkylenimine, die nur ein oder gar kein Strukturelement aufweisen, das von NH-CH₂-CH₂-CH₂-NH verschieden ist.

Polypropylenimin kann linear, vorwiegend linear oder verzweigt sein, vorwiegend linear ist bevorzugt und linear ist besonders bevorzugt. Die Struktur von Polypropylenimin lässt sich durch der Art der Synthese steuern. Polypropylenimin im Rahmen der vorliegenden Erfindung kann man auch als Polypropylenpolyamine bezeichnen.

Polypropylenimine im Rahmen der vorliegenden Erfindung haben mindestens 6 N-Atome pro Molekül, beispielsweise als NH₂-Gruppen, als sekundäre Aminogruppen oder als tertiäre Aminogruppen.

Verzweigungen von Polypropyleniminen können beispielsweise CH₂-CH₂-NH₂-Gruppen sein, oder (CH₂)₃-NH₂-Einheiten. Größere Verzweigungen können beispielsweise -(CH₂)₃-N(CH₂CH₂CH₂NH₂)₂-Einheiten sein. Hochverzweigte Polypropylenimine können beispielsweise Polypropylendendrimere sein oder verwandte Moleküle, beispielsweise mit einem Verzweigungsgrad (DB) im Bereich von 0,25 bis 0,95, bevorzugt von 0,3 bis 0,80 und besonders bevorzugt von mindestens 0,5. Der Verzweigungsgrad von Polypropyleniminen lässt sich ebenfalls durch ¹³C-NMR- oder ¹⁵N-NMR-Spektroskopie, vorzugsweise in D₂O, bestimmen und ist wie folgt definiert: $DB = D + T / D + T + L$ mit D (dendritisch) entsprechend dem Anteil tertiärer Aminogruppen, L (linear) entsprechend dem Anteil sekundärer Aminogruppen und T (terminal) entsprechend dem Anteil primärer Aminogruppen.

Methylgruppen gelten im Rahmen der vorliegenden Erfindung nicht als Verzweigungen.

Bevorzugt sind jedoch Polypropylenimine mit wenig oder ohne Verzweigungen, also vorwiegend lineare und insbesondere lineare Polypropylenimine.

In einigen Ausführungsformen der vorliegenden Erfindung kann man Polypropylenimin durch katalytische Polykondensation von Propanolamin und gegebenenfalls mindestens einem weiteren Aminoalkohol oder durch katalytische Poly-co-Kondensation von Propandiol mit Propandiamin und gegebenenfalls mindestens einem weiteren Diol und/oder mindestens einem weiteren Diamin herstellen. Bevorzugt stellt man Polypropylenimin durch katalytische Polykondensation von Propandiamin mit gegebenenfalls mindestens einem weiteren Diamin her. Der letztere Typ an Polykondensation wird auch als Transaminierung bezeichnet. Weitere Aminoalkohole, Diole und Diamine werden aus aliphatischen Aminoalkoholen, aliphatischen Diolen und aliphatischen Diaminen gewählt.

Beispiele für Aminopropanole sind 3-Amino-1-propanol, 1-Amino-2-propanol und 2-Amino-1-propanol und Mischungen der vorstehend genannten Aminopropanole, wobei 3-Amino-1-propanol bevorzugt ist. Gegebenenfalls kann man bei der Herstellung von durch Polykondensation von Aminoalkoholen erhältlichen Polypropyleniminen bis zu 40 mol-% Aminopropanol, bevorzugt bis zu 30 mol-% Aminopropanol durch einen oder mehrere Aminoalkohole ersetzen, die eine Hydroxygruppe und eine primäre oder sekundäre Aminogruppe pro Mol tragen.

Beispiele für weitere Aminoalkohole sind lineare oder verzweigte Aminoalkohole, beispielsweise Monoethanolamin, Diethanolamin, Aminobutanol, zum Beispiel 4-Aminobutan-1-ol, 2-Aminobutan-1-ol oder 3-Aminobutan-1-ol, Aminopentanol, zum Beispiel 5-Aminopentan-1-ol oder 1-Aminopentan-2-ol, Aminodimethylpentanol, zum Beispiel 5-Amino-2,2-dimethylpentanol, Aminohexanol, zum Beispiel 2-Aminohexan-1-ol oder 6-Aminohexan-1-ol, Aminoheptanol, zum Beispiel 2-Aminoheptan-1-ol oder 7-Aminoheptan-1-ol, Aminooktanol, zum Beispiel 2-Aminooctan-1-ol oder 8-Aminooctan-1-ol, Aminononanol, zum Beispiel 2-Aminononan-1-ol oder 9-Aminononan-1-ol, Aminodecanol, zum Beispiel 2-Aminodekan-1-ol oder 10-Aminodekan-1-ol, Aminoundekanol, zum Beispiel 2-Aminoundekan-1-ol oder 11-Aminoundekan-1-ol, Aminododekanol, zum Beispiel 2-Aminododecan-1-ol oder 12-Aminododecan-1-ol, Aminotridecanol, zum Beispiel 2-Aminotridecan-1-ol, wobei die betreffenden ω-Amino-α-alkohole gegenüber ihren 1,2-Isomeren jeweils bevorzugt sind, 2-(2-Aminoethoxy)ethanol, Alkylalkanolamine, zum Beispiel N-n-Butylethanolamin, N-n-Propylethanolamin, N-Ethylethanolamin und N-Methylethanolamin. Bevorzugt ist Monoethanolamin.

In einer Ausführungsform der vorliegenden Erfindung wird Polypropylenimin durch katalytische Polykondensation von 3-Aminopropan-1-ol erhalten, ohne Zugabe von Aminoalkohol, der von 3-Aminopropan-1-ol verschieden ist.

Beispiele für Propandiamine und Propandiole, die man durch Poly-co-kondensation zu Polypropylenimin verarbeiten kann, werden nachstehend beschrieben. Dabei werden die Begriffe "Propylendiamin" und "Propandiamin" im Rahmen der vorliegenden Erfindung gleichbedeutend verwendet. Beispiele für Propandiamine sind Propan-1,2-diamin und Propan-1,3-diamin und Mischungen der vorstehend genannten, wobei Propan-1,3-diamin bevorzugt ist. Beispiele der entsprechenden Propandiole sind Propan-1,3-diol und Propan-1,2-diol und Mischungen der vorstehend genannten, wobei Propan-1,3-diol bevorzugt ist. Im Falle der Poly-co-kondensation ist die Poly-co-Kondensation von Propan-1,3-diol mit Propan-1,3-diamin bevorzugt.

Gegebenenfalls kann man bis zu 40 mol-% der Summe von Propandiamin und Propandiol durch ein oder mehrere aliphatische Diole oder aliphatische Diamine ersetzen, die jeweils von Propandiol bzw. Propandiamin verschieden sind, insbesondere bis zu 30 mol-%.

Beispiele für weitere aliphatische Diole sind lineare oder verzweigte Diole. Spezielle Beispiele sind Ethylenglykol, 2-Methyl-1,3-propandiol, Butandiole, zum Beispiel 1,4-butyleneglykol oder Butan-2,3-diol oder 1,2-Butylenglykol, Pentandiole, zum Beispiel Neopentylglykol oder 1,5-Pentandiol oder 1,2-Pentandiol, Hexandiole, zum Beispiel 1,6-Hexandiol oder 1,2-Hexandiol, Heptandiole, zum Beispiel 1,7-Heptanediol oder 1,2-Heptandiol, Oktandiole, zum Beispiel 1,8-Oktandiol oder 1,2-Octandiol, Nonandiole, zum Beispiel 1,9-Nonandiol oder 1,2-Nonandiol, Dekandiole, zum Beispiel 1,10-Dekandiol oder 1,2-Decanediol, Undekandiole, zum Beispiel 1,11-Undekandiol oder 1,2-Undekandiol, Dodekandiole, zum Beispiel 1,12-dodekandiol oder 1,2-Dodekandiol, Tridekandiole, zum Beispiel 1,13-Tridekandiol oder 1,2-Tridekandiol, Tetradekandiole, zum Beispiel 1,14-Tetradekandiol oder 1,2-Tetradekandiol, Pentadekandiole, zum Beispiel 1,15-Pentadekandiol oder 1,2-Pentadekandiol, Hexadekandiole, zum Beispiel 1,16-Hexadekandiol oder 1,2-Hexadekandiol, Heptadekandiole, zum Beispiel 1,17-Heptadekandiol oder 1,2-Heptadekandiol, Oktadekandiole, zum Beispiel 1,18-Oktadekandiol oder 1,2-Oktadekandiol, wobei die jeweiligen α,ω-Diole gegenüber ihren 1,2-Isomeren bevorzugt sind, 3,4-Dimethyl-2,5-hexandiol, N,N-Diethanolamine, zum Beispiel N-n-Butyldiethanolamin oder N-Methyldiethanolamin, und andere Dialkoholamine. Bevorzugt ist Ethylenglykol.

Beispiele für weitere aliphatische Diamine sind lineare oder verzweigte Diamine. Spezielle Beispiele sind Ethylenediamin, Butylendiamine, zum Beispiel 1,4-Butylendiamin oder 1,2-Butylenediamin, Diaminopentane, zum Beispiel 1,5-Diaminopentan oder 1,2-Diaminopentan, Diaminohexan, zum Beispiel 1,6-Diaminohexan, 1,5-Diamino-2-methylpentan oder 1,2-Diaminohexan, Diaminoheptan, zum Beispiel 1,7-Diaminoheptan oder 1,2-diaminoheptan, Diaminooktan, zum Beispiel 1,8-Diaminooktan oder 1,2-Diaminooktan, Diaminononan, zum Beispiel 1,9-Diaminononan oder 1,2-Diaminononan, Diaminodekan, zum Beispiel 1,10-Diaminodekan oder 1,2-Diaminodekan, Diaminoundekan, zum Beispiel 1,11-Diaminoundekan oder 1,2-Diaminoundekan, Diaminododekan, zum Beispiel 1,12-Diaminododekan oder 1,2-Diaminododekan, wobei die jeweiligen α,ω-Diamine gegenüber ihren 1,2-Isomeren bevorzugt sind, 2,2-Dimethylpropan-1,3-diamin, 4,7,10-Trioxatridekan-1,13-diamin, 4,9-Dioxadodekan-1,12-diamin, und 3-(Methylamino)propylamin. Bevorzugt sind 1,2-Ethylendiamin und 1,4-Butandiamin.

Im Rahmen der vorliegenden Erfindung sollen auch Verbindungen mit zwei NH₂-Gruppen und einer tertiären Aminogruppe, beispielsweise N,N-bis(3-Aminopropyl)methylamine als Diamin gelten.

In einer bevorzugten Ausführungsform der vorliegenden Erfindung wird Polypropylenimin durch katalytische Poly-co-Kondensation von 1,3-Propylenglykol mit 1,3-Propandiamin hergestellt, und zwar ohne Verwendung von Diolen und Diaminen, die von 1,3-Propylenglykol bzw. 1,3-Propandiamin verschieden sind.

Die vorstehend beschriebenen Polykondensationen bzw. Poly-co-kondensationen kann man in Abwesenheit oder in Anwesenheit von Wasserstoff durchführen, beispielsweise unter einem Wasserstoffdruck im Bereich von 1 bis 10 MPa.

Die vorstehend beschriebenen Polykondensationen bzw. Poly-co-kondensationen kann man bei einer Temperatur im Bereich von 20 bis 250°C durchführen, bevorzugt mindestens 100 und höchstens 200°C.

Während der vorstehend beschriebenen Polykondensationen bzw. Poly-co-kondensationen kann man das während der Reaktion gebildete Wasser entfernen, beispielsweise destillativ.

Geeignete Katalysatoren für die vorstehend beschriebenen Polykondensationen bzw. Poly-co-kondensationen kann man vorzugsweise aus homogenen Katalysatoren wählen.

Geeignete homogene Katalysatoren kann man in aktivierter Form einsetzen oder während der Polykondensation bzw. Poly-co-kondensation *in situ* aktivieren.

Beispiele für Katalysatoren für die Homogenkatalyse sind Ru(p-cumol)Cl₂]₂, [Ru(benzol)Cl₂]_{y}, [Ru(CO)₂Cl₂]_{y}, wobei y jeweils im Bereich von 1 bis 1000 liegt, [Ru(CO)₃Cl₂]₂, [Ru(COD)(allyl)], RuCl₃-H₂O, [Ru(acetylacetonat)₃], [Ru(DMSO)₄Cl₂], [Ru(Cp)(CO)₂Cl], [Ru(Cp)(CO)₂H], [Ru(Cp)(CO)₂]₂, [Ru(Cp)(CO)₂Cl], [Ru(Cp*)(CO)₂H], [Ru(Cp*)(CO)₂]₂, [Ru(indenyl)(CO)₂Cl], [Ru(indenyl)(CO)₂H], [Ru(indenyl)(CO)₂]₂, Ruthenocen, [Ru(COD)Cl₂]₂, [Ru(Cp*)(COD)Cl], [Rus(CO)₁₂], [Ru(PPh₃)₄(H)₂], [Ru(PPh₃)₃(Cl)₂], [Ru(PPh₃)₃(CO)(Cl)₂], [Ru(PPh₃)₃(CO)(Cl)(H)], [Ru(PPh₃)₃(CO)(H)₂] und [Ru(Cp)(methylallyl)₂], [Ru(bipy)₂Cl₂·2H2O], [Ru(COD)Cl₂]₂, [Ru(Cp*)(COD)Cl], [Ru₃(CO)₁₂], [Ru(tetraphenylhydroxy-cyclopentadienyl)(CO)₂H], [Ru(PMe₃)₄(H)₂], [Ru(PEt₃)₄(H)₂], [Ru(P(n-Pr)₃)₄(H)₂], [Ru(P(n-Bu)₃)₄(H)₂], [Ru(Pn-Octyl₃)₄(H)₂], [IrCl₃·H2O], KIrCl₄, K₃IrCl₆, [Ir(COD)Cl]₂, [Ir(cycloocten)₂Cl]₂ [Ir(ethen)₂Cl]₂, [Ir(Cp)Cl₂]₂, [Ir(Cp*)Cl₂]₂, [Ir(Cp)(CO)₂], [Ir(Cp*)(CO)2], [Ir(PPh₃)₂(CO)(H)], [Ir(PPh₃)₂(CO)(Cl)], [Ir(PPh₃)₃(Cl)] wobei die Synthese der Katalysatoren durch Reaktion von kommerziell erhältlichen Verbindungen und den entsprechenden Liganden erfolgen kann.

Im Rahmen der vorliegenden Erfindung haben die Variablen dabei folgende Bedeutung, Cp bedeutet cyclopentadienyl und Cp* bedeutet pentamethylcyclopentadienyl. COD bedeutet cyclookta-1,5-dienyl, Et: ethyl, Me: methyl, Ph: phenyl, n-Pr: n-propyl, n-Bu: n-butyl, bipy: 2,2'-bipyridyl.

In einer Ausführungsform der vorliegenden Erfindung haben Polypropylenimine, die durch die oben beschriebene Polykondensation oder Poly-co-kondensation hergestellt werden, eine OH-Zahl im Bereich von 1 bis 1.000 mg KOH/g, bevorzugt 2 bis 500 mg KOH/g, besonders bevorzugt von 10 bis 300 mg KOH/g. Die OH-Zahl kann man nach DIN 53240 bestimmen.

In einer Ausführungsform der vorliegenden Erfindung haben Polypropylenimine, die durch die oben beschriebene Polykondensation oder Poly-co-kondensation hergestellt werden, eine primäre Aminzahl im Bereich von 1 bis 1.000 mg KOH/g, bevorzugt 10 bis 500 mg KOH/g, besonders bevorzugt 50 bis 300 mg KOH/g. Man kann die primäre Aminzahl nach ASTM D2074-07 bestimmen.

In einer Ausführungsform der vorliegenden Erfindung haben Polypropylenimine, die durch die oben beschriebene Polykondensation oder Poly-co-kondensation hergestellt werden, eine sekundäre Aminzahl im Bereich von 1 bis 1.000 mg KOH/g, bevorzugt 10 bis 500 mg KOH/g, besonders bevorzugt 50 bis 300 mg KOH/g. Man kann die sekundäre Aminzahl nach ASTM D2074-07 bestimmen.

In einer Ausführungsform der vorliegenden Erfindung haben Polypropylenimine, die durch die oben beschriebene Polykondensation oder Poly-co-kondensation hergestellt werden, eine tertiäre Aminzahl im Bereich von 1 bis 300 mg KOH/g, bevorzugt 5 bis 200 mg KOH/g, besonders bevorzugt 10 bis 100 mg KOH/g. Man kann die tertäre Aminzahl nach ASTM D2074-07 bestimmen.

In einer Ausführungsform der vorliegenden Erfindung bestimmt man den molaren Anteil der tertiären Amin-Stickstoffatome durch ¹⁵N-NMR-Spektroskopie. In Fällen, in denen die tertiäre Aminzahl und das durch ¹⁵N-NMR-Spektroskopie inkonsistente Werte für die tertiären Amin-Stickstoffatome liefern sollten, gelten die mit Hilfe der ¹⁵N-NMR-Spektroskopie ermittelten Werte.

In einer bevorzugten Ausführungsform der vorliegenden Erfindung kann man Polypropylenimine durch katalytische Transaminierung von Propandiamin und gegebenenfalls mindestens einem weiteren Diamin erhalten. Beispiele für Propandiamine sind 1,2-Propandiamin und 1,3-Propandiamin. Besonders bevorzugt sind Transaminierungen von 1,3-Propandiamin.

Gegebenenfalls kann man bis zu 40 mol-% von Propandiamin durch ein oder mehrere von Propandiamin verschiedene aliphatische Diamine ersetzen, insbesondere bis zu 30 mol-%.

Beispiele für weitere aliphatische Diamine sind lineare oder verzweigte Diamine. Spezielle Beispiele sind Ethylenediamin, Butylendiamine, zum Beispiel 1,4-Butylendiamin oder 1,2-Butylenediamin, Diaminopentane, zum Beispiel 1,5-Diaminopentan oder 1,2-Diaminopentan, Diaminohexan, zum Beispiel 1,6-Diaminohexan, 1,5-Diamino-2-methylpentan oder 1,2-Diaminohexan, Diaminoheptan, zum Beispiel 1,7-Diaminoheptan oder 1,2-diaminoheptan, Diaminooktan, zum Beispiel 1,8-Diaminooktan oder 1,2-Diaminooktan, Diaminononan, zum Beispiel 1,9-Diaminononan oder 1,2-Diaminononan, Diaminodekan, zum Beispiel 1,10-Diaminodekan oder 1,2-Diaminodekan, Diaminoundekan, zum Beispiel 1,11-Diaminoundekan oder 1,2-Diaminoundekan, Diaminododekan, zum Beispiel 1,12-Diaminododekan oder 1,2-Diaminododekan, wobei die jeweiligen α,ω-Diamine gegenüber ihren 1,2-Isomeren bevorzugt sind, 2,2-Dimethylpropan-1,3-diamin, 4,7,10-Trioxatridekan-1,13-diamin, 4,9-Dioxadodekan-1,12-diamin und 3-(Methylamino)propylamin. Bevorzugt sind 1,2-Ethylendiamin und 1,4-Butandiamin.

Im Rahmen der vorliegenden Erfindung sollen auch Verbindungen mit zwei NH₂-Gruppen und einer tertiären Aminogruppe, beispielsweise N,N-bis(3-Aminopropyl)methylamine als Diamin gelten.

In einer besonders bevorzugten Ausführungsform der vorliegenden Erfindung erhält man Polypropylenimin durch katalytische Transaminierung von 1,3-Propandiamin, ohne Zugabe eines von 1,3-Propandiamin verschiedenen Diamins.

Katalysatoren, die geeignet sind für die Transaminierung von Propandiamin und gegebenenfalls mindestens eines weiteren Diamins, sind vorzugsweise heterogene Katalysatoren, die mindestens ein Übergangsmetall enthalten, das gewählt wird aus Fe, Co, Ni, Ru, Rh, Pd, Os, Ir und Pt, bevorzugt aus Co, Ni, Ru, Cu und Pd, und besonders bevorzugt aus Co, Ni und Cu. Die vorstehend genannten Metalle können im Rahmen der vorliegenden Erfindung auch als "katalytisch aktive Metalle" bezeichnet werden.

In einer Ausführungsform der vorliegenden Erfindung kann ein katalytisch aktives Metall mit einem oder mehreren Promotoren dotiert sein, der vom katalytisch aktiven Metall verschieden ist, beispielsweise mit Cr, Co, Mn, Mo, Ti, Sn, Alkalimetall, Erdalkalimetall oder Phosphor.

Bevorzugt setzt man einen Katalysator vom Raney-Typ ein, den man erhalten kann, indem man eine Legierung eines katalytisch aktiven Metalls mit einem weiteren Metall, vorzugsweise Aluminium, aktiviert. Bevorzugt sind Raney-Nickel und Raney-Kobalt.

In einer Ausführungsform der vorliegenden Erfindung kann man einen geträgerten Pd-Katalysator oder einen geträgerten Pt-Katalysator einsetzen. Beispiele für geeignete Trägermaterialien sind Kohlenstoff, beispielsweise als Aktivkohle, weiterhin Al₂O₃, TiO₂, ZrO₂ und SiO₂.

Besonders bevorzugt sind Katalysatoren, die man durch Reduktion einer Katalysatorvorstufe erhalten kann.

Katalysatorvorstufen enthalten eine aktive Masse aus Vorläufer von einer oder mehreren katalytisch aktive Komponenten, ggf. einem oder mehreren Promotoren und optional einem Trägermaterial.

Bei den katalytisch aktiven Komponenten handelt es sich um sauerstoffhaltige Verbindungen der oben genannten katalytisch aktiven Metalle, beispielsweise deren Metalloxide bzw. Hydroxide, wie CoO, NiO, CuO und/oder deren Mischoxide.

Die Transaminierung von Propandiamin und gegebenenfalls weiterem Diamin kann man in Abwesenheit oder in Anwesenheit von Wasserstoff durchführen, beispielsweise unter einem Wasserstoffdruck im Bereich von 1 bis 400 bar, bevorzugt bis 200 bar und besonders bevorzugt bis 100 bar.

Die Transaminierung von Propandiamin und gegebenenfalls weiterem Diamin kann man bei einer Temperatur im Bereich von 50 bis 200°C durchführen, bevorzugt 90 bis 180°C und besonders bevorzugt 120 bis 160°C.

Die Transaminierung von Propandiamin und gegebenenfalls weiterem Diamin kann man bei eniem Druck im Bereich von 1 bis 400 bar durchführen, bevorzugt bis 200 bar und besonders bevorzugt bis 100 bar.

Durch die vorstehend beschriebenen Transaminierungen von Propandiamin erhält man lineares Polypropylenimin.

Man erhält ein Polypropylenimin, welches keine Hydroxylgruppen aufweist. Die OH-Zahl nach DIN 53240 ist demgemäß null. Diese Aussage bezieht sich naturgemäß auf das Polypropylenimin vor der Alkoxylierung.

In einer Ausführungsform der vorliegenden Erfindung haben Polypropylenimine, die durch die oben beschriebene Transaminierung hergestellt werden, eine primäre Aminzahl im Bereich von 10 bis 1.000 mg KOH/g, bevorzugt 80 bis 800 mg KOH/g, besonders bevorzugt 100 bis 500 mg KOH/g. Man kann die primäre Aminzahl nach ASTM D2074-07 bestimmen.

In einer Ausführungsform der vorliegenden Erfindung haben Polypropylenimine, die durch die oben beschriebene Transaminierung hergestellt werden, eine sekundäre Aminzahl im Bereich von 100 bis 2.000 mg KOH/g, bevorzugt 200 bis 1.500 mg KOH/g, besonders bevorzugt 300 bis 1.000 mg KOH/g. Man kann die sekundäre Aminzahl nach ASTM D2074-07 bestimmen.

In einer Ausführungsform der vorliegenden Erfindung haben Polypropylenimine, die durch die oben beschriebene Transaminierung hergestellt werden, null bis 2 mol-% tertiäre AminStickstoff-Atome, bezogen auf sämtliche N-Atome im betreffenden Molekül. Den molaren Anteil der tertiären Amin-Stickstoffatome bestimmt man vorzugsweise durch ¹⁵N-NMR-Spektroskopie.

In einer bevorzugten Ausführungsform der vorliegenden Erfindung liegt das mittlere Molekulargewicht Mₙ von Polypropylenimin (B) im Bereich von 300 bis 4.000 g/mol, besonders bevorzugt im Bereich von 400 bis 2.000 g/mol. Das mittlere Molekulargewicht Mₙ kann man beispielsweise durch Gelpermeationschromatographie (GPC) oder durch Endgruppenanalyse, beispielsweise durch NMR-Spektroskopie, erhalten.

In einer bevorzugten Ausführungsform der vorliegenden Erfindung ist die Breite der Molekulargewichtsverteilung M_{w}/Mₙ von Polypropylenimin (B) im Bereich von 1,2 bis 20, bevorzugt im Bereich von 1,5 bis 7,5.

In einer Ausführungsform der vorliegenden Erfindung beträgt die kationische Ladungsdichte von alkoxyliertem Polypropylenimin im Bereich von 4 bis 22 meq/g Trockenmasse, bevorzugt im Bereich von 6 bis 18 meq/g Trockenmasse, bestimmt bei einem pH-Wert im Bereich von 3 bis 4 durch Titration.

Polypropylenimin (B) wird in einer Ausführungsform der vorliegenden Erfindung in kovalent modifizierter Form eingesetzt, und zwar so, dass vorzugsweise 90 bis 100 mol-% der StickstoffAtome der primären und sekundären Aminogruppen des Polypropylenimins (B) alkoxyliert sind. Zum Alkoxylieren kann man Epoxide verwenden, beispielsweise Ethylenoxid, Propylenoxid, 1,2-Butylenoxid, 2,3-Butylenoxid, Styroloxid oder Epichlorhydrin. Bevorzugte Alkoxylierungsreagenzien sind Butylenoxid, Ethylenoxid und Propylenoxid sowie Kombinationen von Ethylenoxid und Propylenoxid. Wenn man Kombinationen von Ethylenoxid und Propylenoxid einsetzt, so kann man die verschiedenen Alkylenoxide blockartig oder statistisch einbauen.

In einer Ausführungsform der vorliegenden Erfindung wählt man modifiziertes Polypropylenimin (B) aus Polypropyleniminen, die alkoxyliert sind mit Ethylenoxid oder Propylenoxid. Ganz besonders setzt man mit Ethylenoxid als einzigem Alkylenoxid alkoxyliertes modifiziertes Polypropylenimin (B) ein.

In einer Ausführungsform der vorliegenden Erfindung ist das molare Verhältnis von Stickstoffatomen zu Alkylenoxidgruppen in modifiziertem Polypropylenimin (B) im Bereich von 1:1 bis 1:00, bevorzugt im Bereich von 1:2 bis 1:15.

Die Alkoxylierung von Polypropylenimin (B) kann man beispielsweise wie folgt durchführen. vorzugsweise führt man das Alkoxylierung als katalytische Alkoxylierung durch. Als Katalysatoren sind beispielsweise Lewis-Säuren geeignet, beispielsweise AlCl₃ oder BF₃ Etherat, BF₃, BF₃ ·H₃PO₄, SbCl₅ ·2 H₂O und Hydrotalcit. Bevorzugte Katalysatoren sind starke Basen, zum Beispiel Kaliumhydroxid, Natriumhydroxid, Kalium- oder Natriumalkoholate wie beispielsweise Kaliummethylat (KOCH₃), Natriummethylat (NaOCH₃), Kaliumethanolat, Natriumethanolat und Kalium-tert.-butanolat. Weitere geeignete starke Basen sind Natriumhydrid, Kalziumhydrid und Alkalimetallcarbonate wie beispielsweise Natriumcarbonat und Kaliumcarbonat. Besonders bevorzugte Katalysatoren sind Alkalimetallhydroxide und Alkalimetallalkoholate, ganz besonders bevorzugt sind Natriumhydroxid und Kaliumhydroxid. In der Regel kann man 0,05 bis 10 Gew.-% Katalysator einsetzen, bevorzugt 0,5 bis 2 Gew.-%, bezogen auf die Summe von Polypropylenimin und Alkylenoxid.

In einer Ausführungsform der vorliegenden Erfindung führt man die Alkoxylierung bei einer Temperatur im Bereich von 90 bis 240°C durch, bevorzugt im Bereich von 120 bis 180°C, und zwar in einem geschlossenen Gefäß, beispielsweise in einem Autoklav.

In einer Ausführungsform der vorliegenden Erfindung führt man die Alkoxylierung bei einem Druck im Bereich von 1 bis 10 bar durch, bevorzugt bis 8 bar.

In einer Ausführungsform der vorliegenden Erfindung bringt man Alkylenoxid(e) und Polypropylenimin und gegebenenfalls Katalysator miteinander unter dem Dampfdruck des betreffenden Alkylenoxids bzw. der Mischung der betreffenden Alkylenoxide bei der ausgewählten Temperatur zur Reaktion.

Alkylenoxid(e) kann man in reiner Form oder - als Alternative - in mit Inertgas verdünnter Form einführen, beispielsweise in 30 bis 60 Vol-% Mischung. Beispiele für geeignete Inertgase sind Edelgase und insbesondere Stickstoff. Eine Verdünnung kann man beispielswiese als Sicherheitsmaßnahme gegen eine explosionsartige Polyaddition von Alkylenoxide wählen.

In Ausführungsformen, in denen man mehr als nur ein Alkylenoxid in die Polyether-Seitenketten von modifiziertem Polypropylenimin (B) einzuführen wünscht, können die verschiedenen Alkylenoxideinheiten statistisch verteilt sein oder blockartig. Führt man mehrere Alkylenoxide gleichzeitig in die Reaktion ein, so können Abweichungen von dem strikten Zufallsprinzip beim Einbau der Alkylenoxideinheiten daraus resultieren, dass unterschiedliche Alkylenoxide eine unterschiedliche Reaktivität aufweisen. Man kann durch eine programmierte Einspeisung der Alkylenoxide einen vorherbestimmten Einbau der Alkylenoxideinheiten erzielen. Wenn man die Alkylenoxide nacheinander einspeist, so erhält man in der Regel eine blockartige Verteilung der Alkylenoxideinheiten.

Die Alkoxylierung kann man vorzugsweise in zwei oder mehr Teilschritten durchführen, wobei der erste Schritt darin besteht, zunächst Polypropylenimin an-zualkoxylieren. Darunter soll verstanden werden, dass man Polypropylenimin mit einer Molzahl an Alkylenoxid zur Reaktion bringt, die der Anzahl der primären und sekundären Aminogruppen im betreffenden Polypropylenimin entspricht. Das An-alkoxylieren führt man vorzugsweise in wässriger Lösung und ohne Katalysator durch.

In einer Ausführungsform der vorliegenden Erfindung kann man das An-alkoxylieren bei einer Reaktionstemperatur im Bereich von 70 bis 200°C durchführen, bevorzugt im Bereich von 80 bis 160°C.

In einer Ausführungsform der vorliegenden Erfindung kann man das An-alkoxylieren bei einem Druck von bis zu 10 bar durchführen, bevorzugt sind bis zu 8 bar. Als Untergrenze sei Normaldruck genannt.

Im zweiten Teilschritt - und gegebenenfalls in weiteren Teilschritten - alkoxyliert man dann mit weiterem Alkylenoxid. Diese weitere Alkoxylierung führt man in Gegenwart von Katalysator durch. Geeignete Katalysatoren sind vorstehend genannt.

Der zweite Teilschritt - und gegebenenfalls die weiteren Teilschritte - kann man jeweils in Substanz, Ausführungsform (i), oder in einem organischen Lösungsmittel, Ausführungsform (ii), durchführen. Zur Durchführung von Ausführungsform (i) kann man das Wasser aus Teilschritt entfernen, vorzugsweise vor der Zugabe eines wasserempfindlichen Katalysators. Das Wasser kann man beispielsweise durch Erhitzen auf eine Temperatur im Bereich von 80 bis 150°C bei reduziertem Druck im Bereich von 0,01 bis 0,5 bar abdestillieren. Wenn der Katalysator wasserunempfindlich ist, beispielsweise Alkalimetallhydroxid, so kann man auch zuerst den Katalysator zugeben und danach das Wasser entfernen.

In einer Ausführungsform der vorliegenden Erfindung kann man die weitere Alkoxylierung bei einer Reaktionstemperatur im Bereich von 70 bis 200°C durchführen, bevorzugt im Bereich von 100 bis 180°C.

In einer Ausführungsform der vorliegenden Erfindung kann man weitere Alkoxylierung bei einem Druck von bis zu 10 bar durchführen, bevorzugt sind bis zu 8 bar. Als Untergrenze sei Normaldruck genannt.

In einer Ausführungsform der vorliegenden Erfindung führt man die weitere Alkoxylierung über einen Zeitraum von 30 Minuten bis zu 12 Stunden durch.

Beispiele für geeignete Lösungsmittel zur Durchführung von Ausführungsform (ii) sind unpolare und polare aprotische organische Lösungsmittel. Beispiele für besonders geeignete unpolare aprotische organische Lösungsmittel sind aliphatische und aromatische Kohlenwasserstoffe wie beispielsweise n-Hexan, n-Heptan, Cyclohexan, Toluol und die verschiedenen Isomere von Xylol. Beispiele für besonders geeignete polare aprotische Lösungsmittel sind Ether, insbesondere cyclische Ether wie Tetrahydrofuran und 1,4-Dioxan, weiterhin N,N-Dialkylamide wie Dimethylformamid und Dimethylacetamid und N-Alkyllactame wie N-Methylpyrrolidon und N-Ethylpyrrolidon. Es ist auch möglich, Mischungen von zwei oder mehr der vorstehend genannten Lösungsmittel zu nutzen. Besonders bevorzugte Lösungsmittel sind Xylol, insbesondere als Isomerengemisch, und Toluol.

Auch für Ausführungsform (ii) ist es vorteilhaft, eventuell aus dem Teilschritt der Analkoxylierung herrührendes Wasser zu entfernen, und zwar vorzugsweise noch vor das Kat-Zugabe, beispielsweise bei einer Temperatur im Bereich von 120 bis 180°C und bei vermindertem Druck, beispielsweise 0,01 bis 0,5 bar, oder durch Strippen mit Stickstoff. Nach Zugabe des Lösungsmittels erfolgt dann die weitere Alkoxylierung wie im zweiten und den gegebenenfalls weiteren Teilschritten von Ausführungsform (ii). Vor einer weiteren Verarbeitung entfernt man das oder die organische(n) Lösungsmittel.

Polypropylenimin (B), das alkoxyliert sein kann, kann als Gegenionen hochmolekulare oder niedermolekulare Anionen aufweisen, organisch oder bevorzugt anorganisch. Hochmolekulare Anionen im Rahmen der vorliegenden Erfindung haben ein mittleres Molekulargewicht von 200 g/mol oder mehr, beispielsweise bis zu 2500 g/mol, niedermolekulare Anionen haben ein Molekulargewicht von weniger als 200 g/mol, beispielsweise von 17 bis 150 g/mol. Beispiele für niedermolekulare organische Gegenionen sind Acetat, Propionat und Benzoat. Beispiele für niedermolekulare anorganische Gegenionen sind Sulfat, Chlorid, Bromid, Hydroxid, Carbonat, Methansulfonat und Hydrogencarbonat.

In einer Ausführungsform der vorliegenden Erfindung weist modifiziertes Polypropylenimin (B) eine kationische Ladungsdichte von mindestens 5 meq/g bis vorzugsweise maximal 25 meq/g (Milliäquivalente/g) auf, bevorzugt bis 22 meq/g, wobei sich die Angabe in g auf modifiziertes Polypropylenimin (B) ohne Berücksichtigung der Gegenionen bezieht. Die kationische Ladungsdichte kann man beispielsweise durch Titration ermitteln, beispielsweise mit Polyvinylsulfatlösung.

In einer Ausführungsform der vorliegenden Erfindung weist modifiziertes Polypropylenim (B) eine Molekulargewichtsverteilung M_{w}/Mₙ im Bereich von 1,1 bis 10 auf, bevorzugt 1,5 bis 5.

In einer Ausführungsform der vorliegenden Erfindung enthalten erfindungsgemäße Formulierungen
insgesamt im Bereich von 1 bis 50 Gew.-% Aminocarboxylat (A), bevorzugt 10 bis 25 Gew.-%, insgesamt im Bereich von 0,001 bis 5 Gew.-% Polypropylenimin (B), das alkoxyliert sein kann, bevorzugt 0,02 bis 0,5 Gew.-%,
bezogen jeweils auf Feststoffgehalt der betreffenden Formulierung.

In einer Variante der vorliegenden Erfindung enthält erfindungsgemäße Formulierung Verbindung (A) und Polypropylenimin (B), das alkoxyliert sein kann, in einem Gewichtsverhältnis im Bereich von 1000 zu 1 bis 25 zu 1.

In einer bevorzugten Ausführungsform der vorliegenden Erfindung ist erfindungsgemäße Formulierung frei von Phosphaten und Polyphosphaten, wobei Hydrogenphosphate mit subsumiert sind, beispielsweise frei von Trinatriumphosphat, Pentanatriumtripolyphosphat und Hexanatriummetaphosphat. Unter "frei von" soll im Zusammenhang mit Phosphaten und Polyphosphaten im Rahmen der vorliegenden Erfindung verstanden werden, dass der Gehalt an Phosphat und Polyphosphat in Summe im Bereich von 10 ppm bis 0,2 Gew.-% liegt, bestimmt durch Gravimetrie.

In einer Ausführungsform der vorliegenden Erfindung enthalten erfindungsgemäße Formulierungen mindestens ein Zinksalz. Zink-Salze kann man wählen aus wasserlöslichen und nicht wasserlöslichen Zink-Salzen. Dabei werden im Rahmen der vorliegenden Erfindung solche Zink-Salze als nicht wasserlöslich bezeichnet, die in destilliertem Wasser bei 25°C eine Löslichkeit von 0,1 g/l oder weniger aufweisen. Zink-Salze, die eine höhere Wasserlöslichkeit aufweisen, werden dementsprechend im Rahmen der vorliegenden Erfindung als wasserlösliche Zink-Salze bezeichnet.

In einer Ausführungsform der vorliegenden Erfindung wählt man Zink-Salz aus Zinkbenzoat, Zinkgluconat, Zinklactat, Zinkformiat, ZnCl₂, ZnSO₄, Zinkacetat, Zinkcitrat, Zn(NO₃)₂, Zn(CH₃SO₃)₂ und Zinkgallat, bevorzugt sind ZnCl₂, ZnSO₄, Zinkacetat, Zinkzitrat, Zn(NO₃)₂, Zn(CH₃SO₃)₂ und Zinkgallat.

In einer anderen Ausführungsform der vorliegenden Erfindung wählt man Zink-Salz aus ZnO, ZnO·aq, Zn(OH)₂ und ZnCO₃. Bevorzugt ist ZnO·aq.

In einer Ausführungsform der vorliegenden Erfindung wählt man Zink-Salz aus Zinkoxiden mit einem mittleren Partikeldurchmesser (Gewichtsmittel) im Bereich von 10 nm bis 100 µm.

Das Kation in Zink-Salz kann komplexiert, beispielsweise mit Ammoniak-Liganden oder Wasser-Liganden komplexiert, und insbesondere hydratisiert vorliegen. Zur Vereinfachung der Schreibweise werden im Rahmen der vorliegenden Erfindung Liganden in der Regel weggelassen, wenn es sich um Wasser-Liganden handelt.

Je nachdem, wie man den pH-Wert von erfindungsgemäßer Mischung einstellt, kann sich Zink-Salz umwandeln. So ist es beispielsweise möglich, dass man zur Herstellung von erfindungsgemäßer Formulierung Zinkacetat oder ZnCl₂ einsetzt, dieses sich aber bei einem pH-Wert von 8 oder 9 in wässriger Umgebung zu ZnO, Zn(OH)₂ oder ZnO·aq umwandelt, welches in nicht komplexierter oder in komplexierter Form vorliegen kann.

Zink-Salz liegt in solchen erfindungsgemäßen Formulierungen, die bei Zimmertemperatur fest sind, vorzugsweise in Form von Partikeln vor, die beispielsweise einen mittleren Durchmesser (Zahlenmittel) im Bereich von 10 nm bis 100 µm, bevorzugt 100 nm bis 5 µm haben, bestimmt beispielsweise durch Röntgenstreuung.

Zink-Salz liegt in solchen erfindungsgemäßen Formulierungen, die bei Zimmertemperatur flüssig sind, in gelöster oder in fester oder in kolloidaler Form vor.

In einer Ausführungsform der vorliegenden Erfindung enthalten erfindungsgemäße Formulierungen insgesamt im Bereich von 0,05 bis 0,4 Gew.-% Zink-Salz, bezogen jeweils auf Feststoffgehalt der betreffenden Formulierung.

Dabei wird der Anteil Zink-Salz als Zink bzw. Zink-Ionen angegeben. Dadurch kann man den Anteil des Gegenions herausrechnen.

In einer Ausführungsform der vorliegenden Erfindung sind erfindungsgemäße Formulierungen abgesehen von Zink-Verbindungen Schwermetall-frei. Darunter soll im Rahmen der vorliegenden Erfindung zu verstehen sei, dass erfindungsgemäße Formulierungen frei sind von solchen Schwermetallverbindungen, die nicht als Bleichkatalysatoren wirken, insbesondere von Verbindungen des Eisens und des Wismut. Unter "frei von" soll im Zusammenhang mit Schwermetallverbindungen im Rahmen der vorliegenden Erfindung verstanden werden, dass der Gehalt an Schwermetallverbindungen, die nicht als Bleichkatalysatoren wirken, in Summe im Bereich von 0 bis 100 ppm liegt, bestimmt nach der Leach-Methode und bezogen auf den Feststoffgehalt. Vorzugsweise weist erfindungsgemäße Formulierung, abgesehen von Zink, einen Schwermetallgehalt unter 0,05 ppm auf, bezogen auf den Feststoffgehalt der betreffenden Formulierung. Der Anteil an Zink ist also nicht mit einbezogen.

Als "Schwermetalle" gelten im Rahmen der vorliegenden Erfindung alle Metalle mit einer spezifischen Dichte von mindestens 6 g/cm³ mit der Ausnahme von Zink. Insbesondere gelten als Schwermetalle Edelmetalle sowie Wismut, Eisen, Kupfer, Blei, Zinn, Nickel, Cadmium und Chrom.

Vorzugsweise enthält erfindungsgemäße Formulierung keine messbaren Anteile an Wismutverbindungen, also beispielsweise weniger als 1 ppm.

Erfindungsgemäße Formulierungen können weitere Komponenten enthalten, die beispielsweise für die Verwendung beim Spülen von Geschirr und/oder Küchenutensilien vorteilhaft sind.

In einer anderen Ausführungsform der vorliegenden Erfindung enthalten erfindungsgemäße Formulierungen keine weiteren Komponenten, die beispielsweise für die Verwendung beim Spülen von Geschirr und/oder Küchenutensilien vorteilhaft sind, können aber leicht mit weiteren Komponenten formuliert werden und eignen sich daher als Ausgangsmaterial.

In einer Ausführungsform der vorliegenden Erfindung enthalten erfindungsgemäße Formulierungen Natriumcitrat (C). Dabei umfasst der Begriff Natriumcitrat das Mono- und bevorzugt das Dinatriumsalz mit. Natriumcitrat kann als wasserfreies Salz oder als Hydrat, beispielsweise als Dihydrat eingesetzt werden.

In einer Ausführungsform der vorliegenden Erfindung enthalten erfindungsgemäße Formulierungen
(D) mindestens eine Verbindung, gewählt aus Alkalimetallpercarbonat, Alkalimetallperborat und Alkalimetallpersulfat, im Rahmen der vorliegenden Erfindung auch "Bleichmittel (D)" genannt.

Bevorzugte Bleichmittel (D) sind gewählt aus Natriumperborat, wasserfrei oder beispielsweise als Monohydrat oder als Tetrahydrat oder so genanntes Dihydrat, Natriumpercarbonat, wasserfrei oder beispielsweise als Monohydrat, und Natriumpersulfat, wobei der Begriff "Persulfat" jeweils das Salz der Persäure H₂SO₅ sowie das Peroxodisulfat mit umfasst.

Dabei kann es sich bei den Alkalimetallsalzen jeweils auch um Alkalimetallhydrogencarbonat, Alkalimetallhydrogenperborat und Alkalimetallhydrogenpersulfat handeln. Bevorzugt sind jedoch jeweils die Dialkalimetallsalze.

In einer Ausführungsform der vorliegenden Erfindung enthält erfindungsgemäße Formulierung null bis 50 Gew.-% Natriumcitrat (C), bevorzugt 1 bis 30 Gew.-%, besonders bevorzugt mindestens 5 Gew.-% Natriumcitrat (C), bestimmt als wasserfreies Natriumcitrat,
insgesamt null bis 15 Gew.-% Bleichmittel (D), bevorzugt mindestens 0,5 Gew.-% Bleichmittel (D), gewählt aus Alkalimetallpercarbonat, Alkalimetallperborat und Alkalimetallpersulfat. bezogen jeweils auf Feststoffgehalt der betreffenden Formulierung.

In einer Ausführungsform der vorliegenden Erfindung ist erfindungsgemäße Formulierung bei Zimmertemperatur fest, beispielsweise ein Pulver oder eine Tablette. In einer anderen Ausführungsform der vorliegenden Erfindung ist erfindungsgemäße Formulierung bei Zimmertemperatur flüssig. In einer Ausführungsform der vorliegenden Erfindung ist erfindungsgemäße Formulierung ein Granulat, eine Flüssigzubereitung oder ein Gel.

In einer Ausführungsform der vorliegenden Erfindung enthält erfindungsgemäße Formulierung 0,1 bis 10 Gew.-% Wasser, bezogen auf die Summe aller Feststoffe der betreffenden Formulierung.

In einer Ausführungsform der vorliegenden Erfindung kann erfindungsgemäße Formulierung weitere Inhaltsstoffe (E) aufweisen, beispielsweise ein oder mehrere Tenside, ein oder mehrere Enzyme, einen oder mehrere Builder, insbesondere Phosphor-freie Builder, einen oder mehrere Cobuilder, einen oder mehrere Alkaliträger, ein oder mehrere Bleichmittel, einen oder mehrere Bleichkatalysatoren, einen oder mehrere Bleichaktivatoren, einen oder mehrere Bleichmittelstabilisatoren, einen oder mehrere Entschäumer, einen oder mehrere Korrosionsinhibitoren, einen oder mehrere Gerüststoffe, Puffer, Farbstoffe, einen oder mehrere Duftstoffe, ein oder mehrere organische Lösungsmittel, ein oder mehrere Tablettierhilfsmittel, ein oder mehrere Disintegrationsmittel, einen oder mehrere Verdicker, oder einen oder mehrere Löslichkeitsvermittler.

Beispiele für Tenside sind insbesondere nicht-ionische Tenside sowie Mischungen von anionischen oder zwitterionischen Tensiden mit nicht-ionischen Tensiden. Bevorzugte nicht-ionische Tenside sind alkoxylierte Alkohole und alkoxylierte Fettalkohole, Di- und Multiblockcopolymerisate von Ethylenoxid und Propylenoxid und Umsetzungsprodukte von Sorbitan mit Ethylenoxid oder Propylenoxid, Alkylglycoside und sogenannte Aminoxide.

Bevorzugte Beispiele für alkoxylierte Alkohole und alkoxylierte Fettalkohole sind beispielsweise Verbindungen der allgemeinen Formel (I) in der die Variablen wie folgt definiert sind:
- R¹: gleich oder verschieden und gewählt aus linearem C₁-C₁₀-Alkyl, bevorzugt jeweils gleich und Ethyl und besonders bevorzugt Methyl,
- R²: gewählt aus C₈-C₂₂-Alkyl, beispielsweise n-C₈H₁₇, n-C₁₀H₂₁, n-C₁₂H₂₅, n-C₁₄H₂₉, n-C₁₆H₃₃ oder n-C₁₈H₃₇,
- R³: gewählt aus C₁-C₁₀-Alkyl, Methyl, Ethyl, n-Propyl, iso-Propyl, n-Butyl, iso-Butyl, sec.-Butyl, tert.-Butyl, n-Pentyl, iso-Pentyl, sec.-Pentyl, neo-Pentyl, 1,2-Dimethylpropyl, iso-Amyl, n-Hexyl, iso-Hexyl, sec.-Hexyl, n-Heptyl, n-Octyl, 2-Ethylhexyl, n-Nonyl, n-Decyl oder iso-Decyl,
m und n liegen im Bereich von null bis 300, wobei die Summe von n und m mindestens eins beträgt. Bevorzugt ist m im Bereich von 1 bis 100 und n im Bereich von 0 bis 30.

Dabei kann es sich bei Verbindungen der allgemeinen Formel (I) um Blockcopolymere oder statistische Copolymere handeln, bevorzugt sind Blockcopolymere.

Andere bevorzugte Beispiele für alkoxylierte Alkohole und alkoxylierte Fettalkohole sind beispielsweise Verbindungen der allgemeinen Formel (II) in der die Variablen wie folgt definiert sind:
- R¹: gleich oder verschieden und gewählt aus linearem C₁-C₁₀-Alkyl, bevorzugt jeweils gleich und Ethyl und besonders bevorzugt Methyl,
- R⁴: gewählt aus C₆-C₂₀-Alkyl, insbesondere n-C₈H₁₇, n-C₁₀H₂₁, n-C₁₂H₂₅, n-C₁₄H₂₉, n-C₁₆H₃₃, n-C₁₈H₃₇.
- a: eine Zahl im Bereich von 1 bis 6,
- b: ist eine Zahl im Bereich von 4 bis 20,
- d: ist eine Zahl im Bereich von 4 bis 25.

Dabei kann es sich bei Verbindungen der allgemeinen Formel (II) um Blockcopolymere oder statistische Copolymere handeln, bevorzugt sind Blockcopolymere.

Weitere geeignete nicht-ionische Tenside sind gewählt aus Di- und Multiblockcopolymeren, aufgebaut aus Ethylenoxid und Propylenoxid. Weitere geeignete nicht-ionische Tenside sind gewählt aus ethoxylierten oder propoxylierten Sorbitanestern. Ebenfalls eignen sich Aminoxide oder Alkylglycoside. Eine Übersicht geeigneter weiterer nichtionischer Tenside findet man in EP-A 0 851 023 und in DE-A 198 19 187.

Es können auch Gemische mehrerer verschiedener nicht-ionischer Tenside enthalten sein.

Beispiele für anionische Tenside sind C₈-C₂₀-Alkylsulfate, C₈-C₂₀-Alkylsulfonate und C₈-C₂₀-Alkylethersulfate mit einer bis 6 Ethylenoxideinheiten pro Molekül.

In einer Ausführungsform der vorliegenden Erfindung kann erfindungsgemäße Formulierung im Bereich von 3 bis 20 Gew.-% Tensid enthalten.

Erfindungsgemäße Formulierungen können ein oder mehrere Enzyme enthalten. Beispiele für Enzyme sind Lipasen, Hydrolasen, Amylasen, Proteasen, Cellulasen, Esterasen, Pectinasen, Lactasen und Peroxidasen.

Erfindungsgemäße Formulierungen können beispielsweise bis 5 Gew.-% Enzym enthalten, bevorzugt sind 0,1 bis 3 Gew.-%, jeweils bezogen auf gesamten Feststoffgehalt der erfindungsgemäßen Formulierung.

Erfindungsgemäße Formulierungen können über Natriumcitrat (C) hinaus einen oder mehrere Builder, insbesondere Phosphat-freie Builder, enthalten. Beispiele für geeignete Builder sind Silikate, insbesondere Natriumdisilikat und Natriummetasilikat, Zeolithe, Schichtsilikate, insbesondere solche der Formel α-Na₂Si₂O₅, β-Na₂Si₂O₅, und δ-Na₂Si₂O₅, weiterhin Fettsäuresulfonate, α-Hydroxypropionsäure, Alkalimalonate, Fettsäuresulfonate, Alkyl- und Alkenyldisuccinate, Weinsäurediacetat, Weinsäuremonoacetat, oxidierte Stärke, und polymere Builder, beispielsweise Polycarboxylate und Polyasparaginsäure.

In einer Ausführungsform der vorliegenden Erfindung wählt man Builder aus Polycarboxylaten, beispielsweise Alkalimetallsalze von (Meth)acrylsäurehomo- oder (Meth)acrylsäurecopolymeren.

Als Comonomere eignen sich monoethylenisch ungesättigte Dicarbonsäuren wie Maleinsäure, Fumarsäure, Maleinsäureanhydrid, Itaconsäure und Citraconsäure. Ein geeignetes Polymer ist insbesondere Polyacrylsäure, die bevorzugt ein mittleres Molekulargewicht M_{w} im Bereich von 2000 bis 40.000 g/mol aufweist, bevorzugt 2.000 bis 10.000 g/mol, insbesondere 3.000 bis 8.000 g/mol. Geeignet sind weiterhin copolymere Polycarboxylate, insbesondere solche der Acrylsäure mit Methacrylsäure und der Acrylsäure oder Methacrylsäure mit Maleinsäure und/oder Fumarsäure.

Es können auch Copolymere aus mindestens einem Monomeren aus der Gruppe bestehend aus monoethylenisch ungesättigten C₃-C₁₀-Mono- bzw. C₄-C₁₀-Dicarbonsäuren oder deren Anhydriden, wie Maleinsäure, Maleinsäureanhydrid, Acrylsäure, Methacrylsäure, Fumarsäure, Itaconsäure und Citraconsäure mit mindestens einem hydrophil oder hydrophob modifizierten Monomeren wie nachfolgend aufgezählt eingesetzt werden.

Geeignete hydrophobe Monomere sind beispielsweise Isobuten, Diisobuten, Buten, Penten, Hexen und Styrol, Olefine mit 10 oder mehr Kohlenstoffatomen oder deren Gemischen wie beispielsweise 1-Decen, 1-Dodecen, 1-Tetradecen, 1-Hexadecen, 1-Octadecen, 1-Eicosen, 1-Docosen, 1-Tetracosen und 1-Hexacosen, C₂₂-α-Olefin, ein Gemisch aus C₂₀-C₂₄-α -Olefinen und Polyisobuten mit im Mittel 12 bis 100 C-Atomen pro Molekül.

Geeignete hydrophile Monomere sind Monomere mit Sulfonat- oder Phosphonatgruppen, sowie nichtionische Monomere mit Hydroxyfunktion oder Alkylenoxidgruppen. Beispielsweise seien genannt: Allylalkohol, Isoprenol, Methoxypolyethylenglykol(meth)acrylat, Methoxypolypropylenglykol(meth)acrylat, Methoxypolybutylenglykol(meth)acrylat, Methoxypoly(propylenoxid-co-ethylenoxid)(meth)acrylat, Ethoxypolyethylenglykol(meth)acrylat, Ethoxypolypropylenglykol(meth)acrylat, Ethoxypolybutylenglykol(meth)acrylat und Ethoxypoly(propylenoxid-co-ethylenoxid)(meth)acrylat. Polyalkylenglykole können dabei 3 bis 50, insbesondere 5 bis 40 und vor allem 10 bis 30 Alkylenoxideinheiten pro Molekül enthalten.

Besonders bevorzugte Sulfonsäuregruppen-haltige Monomere sind dabei 1-Acryl-amido-1-propansulfonsäure, 2-Acrylamido-2-propansulfonsäure, 2-Acrylamido-2-methylpropansulfonsäure, 2-Methacrylamido-2-methylpropansulfonsäure, 3-Meth-acrylamido-2-hydroxypropansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen-1-sulfonsäure, Styrolsulfonsäure, Vinylsulfonsäure, 3-Sulfopropylacrylat, 2-Sulfoethylmethacrylat, 3-Sulfopropylmethacrylat, Sulfomethacrylamid, Sulfomethylmethacrylamid sowie Salze der genannten Säuren, wie deren Natrium-, Kalium oder Ammoniumsalze.

Besonders bevorzugte Phosphonatgruppen-haltige Monomere sind Vinylphosphonsäure und ihre Salze.

Darüber hinaus können auch amphotere Polymere als Builder eingesetzt werden. Erfindungsgemäße Formulierungen können beispielsweise im Bereich von insgesamt 10 bis 50 Gew.-%, bevorzugt bis 20 Gew.-% Builder enthalten.

In einer Ausführungsform der vorliegenden Erfindung können erfindungsgemäße Formulierungen einen oder mehrere Cobuilder enthalten.

Beispiele für Cobuilder sind Phosphonate, beispielsweise Hydroxyalkanphosphonate und Aminoalkanphosphonate. Unter den Hydroxyalkanphosphonaten ist das 1-Hydroxyethan-1,1-diphosphonat (HEDP) von besonderer Bedeutung als Cobuilder. Es wird vorzugsweise als Natriumsalz eingesetzt, wobei das Dinatriumsalz neutral und das Tetranatriumsalz alkalisch (pH-Wert 9) reagiert. Als Aminoalkanphosphonate kommen vorzugsweise Ethylendiamintetra-methylenphosphonat (EDTMP), Diethylentriaminpentamethylenphosphonat (DTPMP) sowie deren höhere Homologe in Frage. Sie werden vorzugsweise in Form der neutral reagierenden Natriumsalze, z.B. als Hexanatriumsalz der EDTMP bzw. als Hepta- und Octa-Natriumsalz des DTPMP, eingesetzt.

Erfindungsgemäße Formulierungen können einen oder mehrere Alkaliträger enthalten. Alkaliträger sorgen beispielsweise für den pH-Wert von mindestens 9, wenn ein alkalischer pH-Wert gewünscht wird. Geeignet sind beispielsweise Alkalimetallcarbonate, Alkalimetallhydrogencarbonate, Alkalimetallhydroxide und Alkalimetallmetasilikate. Bevorzugtes Alkalimetall ist jeweils Kalium, besonders bevorzugt ist Natrium.

Erfindungsgemäße Formulierungen können neben Bleichmittel (D) ein oder mehrere Chlor-haltige Bleichmittel enthalten.

Geeignete Chlor-haltige Bleichmittel sind beispielsweise 1,3-Dichloro-5,5-dimethylhydantoin, N-Chlorsulfamid, Chloramin T, Chloramin B, Natriumhypochlorit, Calciumhypochlorit, Magnesiumhypochlorit, Kaliumhypochlorit, Kaliumdichloroisocyanurat und Natriumdichloroisocyanurat.

Erfindungsgemäße Formulierungen können beispielsweise im Bereich von 3 bis 10 Gew.-% Chlor-haltiges Bleichmittel enthalten.

Erfindungsgemäße Formulierungen können einen oder mehrere Bleichkatalysatoren enthalten. Bleichkatalysatoren kann man wählen aus bleichverstärkenden Übergangsmetallsalzen bzw. Übergangsmetallkomplexen wie beispielsweise Mangan-, Eisen-, Cobalt-, Ruthenium- oder Molybdän-Salenkomplexe oder -carbonylkomplexe. Auch Mangan-, Eisen-, Kobalt-, Ruthenium-, Molybdän-, Titan-, Vanadium- und Kupfer-Komplexe mit stickstoffhaltigen Tripod-Liganden sowie Kobalt-, Eisen-, Kupfer- und Ruthenium-Aminkomplexe sind als Bleichkatalysatoren verwendbar.

Erfindungsgemäße Formulierungen können einen oder mehrere Bleichaktivatoren, beispielsweise N-Methylmorpholinium-Acetonitril-Salze ("MMA-Salze"), TrimethylammoniumacetonitrilSalze, N-Acylimide wie beispielsweise N-Nonanoylsuccinimid,, 1,5-Diacetyl-2,2-dioxo-hexahydro-1,3,5-triazin ("DADHT") oder Nitrilquats (Trimethylammoniumacetonitrilsalze) enthalten.

Weitere Beispiele für geeignete Bleichaktivatoren sind Tetraacetylethylendiamin (TAED) und Tetraacetylhexylendiamin.

Erfindungsgemäße Formulierungen können einen oder mehrere Korrosionsinhibitoren enthalten. Darunter sind im vorliegenden Fall solche Verbindungen zu verstehen, die die Korrosion von Metall inhibieren. Beispiele für geeignete Korrosionsinhibitoren sind Triazole, insbesondere Benzotriazole, Bisbenzotriazole, Aminotriazole, Alkylaminotriazole, weiterhin Phenolderivate wie beispielsweise Hydrochinon, Brenzcatechin, Hydroxyhydrochinon, Gallussäure, Phloroglucin oder Pyrogallol.

In einer Ausführungsform der vorliegenden Erfindung enthalten erfindungsgemäße Formulierungen insgesamt im Bereich von 0,1 bis 1,5 Gew.-% Korrosionsinhibitor.

Erfindungsgemäße Formulierungen können einen oder mehrere Gerüststoffe enthalten, beispielsweise Natriumsulfat.

Erfindungsgemäße Formulierungen können einen oder mehrere Entschäumer enthalten, gewählt beispielsweise aus Silikonölen und Paraffinölen.

In einer Ausführungsform der vorliegenden Erfindung enthalten erfindungsgemäße Formulierungen insgesamt im Bereich von 0,05 bis 0,5 Gew.-% Entschäumer.

Erfindungsgemäße Formulierungen können Phosphonsäure oder ein oder mehrere Phosphonsäurederivate enthalten, beispielsweise Hydroxyethan-1,1-diphosphonsäure.

Ein weiterer Gegenstand der vorliegenden Erfindung ist die Verwendung von erfindungsgemäßen Formulierungen zur maschinellen Reinigung von Geschirr und Küchenutensilien. Als Küchenutensilien sind im Rahmen der vorliegenden Erfindung beispielsweise Töpfe, Pfannen, Kasserollen zu nennen, weiterhin metallene Gegenstände wie beispielsweise Schaumlöffel, Bratenwender und Knoblauchpressen.

Bevorzugt ist die Verwendung von erfindungsgemäßen Formulierungen zur maschinellen Reinigung von Gegenständen, die mindestens eine Oberfläche aus Glas aufweisen, welches dekoriert oder nicht dekoriert sein kann. Dabei ist unter einer Oberfläche aus Glas im Rahmen der vorliegenden Erfindung zu verstehen, dass betreffender Gegenstand mindestens ein Stück aus Glas aufweist, das mit der Umgebungsluft in Berührung kommt und bei Gebrauch des Gegenstands verschmutzt werden kann. So kann es sich bei den betreffenden Gegenständen um solche handeln, die wie Trinkgläser oder Glasschüsseln im Wesentlichen gläsern sind. Es kann sich aber auch beispielsweise um Deckel handeln, die einzelne Komponenten aus einem anderen Material aufweisen, beispielsweise Topfdeckel mit Einfassung und Griff aus Metall.

Oberfläche aus Glas kann dekoriert, beispielsweise gefärbt oder bedruckt, oder nicht dekoriert sein.

Unter dem Begriff "Glas" werden beliebige Gläser subsumiert, beispielsweise Bleiglas und insbesondere Kalknatronglas, Kristallglas und Borosilikatgläser.

Vorzugsweise handelt es sich bei maschineller Reinigung um ein Spülen mit einer Spülmaschine (englisch: automatic dishwashing").

In einer Ausführungsform der vorliegenden Erfindung setzt man mindestens eine erfindungsgemäße Formulierung zur maschinellen Reinigung von Trinkgläsern, gläsernen Vasen und Glasgefäßen zum Kochen ein.

In einer Ausführungsform der vorliegenden Erfindung setzt man zum Reinigen Wasser mit einer Härte im Bereich von 1 bis 30 °dH, bevorzugt 2 bis 25 °dH ein, wobei unter deutscher Härte insbesondere die Calcium-Härte zu verstehen ist.

Auch zum Nachspülen kann man Wasser mit einer Härte im Bereich von 1 bis 30 °dH, bevorzugt 2 bis 25 °dH einsetzen.

Setzt man erfindungsgemäße Formulierungen zur maschinellen Reinigung ein, so beobachtet man auch bei wiederholter maschineller Reinigung von Gegenständen, die mindestens eine Oberfläche aus Glas aufweisen, nur sehr geringe Neigung zur Glaskorrosion, und zwar selbst dann, wenn man Gegenstände, die mindestens eine Oberfläche aus Glas aufweisen, zusammen mit stark verschmutztem Besteck oder Geschirr reinigt. Außerdem ist es deutlich weniger schädlich, erfindungsgemäße Formulierung einzusetzen, um Glas zusammen mit Gegenständen aus Metall zu reinigen, beispielsweise zusammen mit Töpfen, Pfannen oder Knoblauchpressen.

Weiterhin kann man beobachten, dass erfindungsgemäße Formulierungen bei der Verwendung zum Spülen von Geschirr und Küchenutensilien und Glasoberflächen eine sehr gute Bleichwirkung aufweisen.

Ein weiterer Gegenstand der vorliegenden Erfindung ist ein Verfahren zur Herstellung von erfindungsgemäßen Formulierungen, kurz auch erfindungsgemäßes Herstellungsverfahren genannt. Zur Durchführung des erfindungsgemäßen Herstellungsverfahrens kann man beispielsweise so vorgehen, dass man
(A) Aminocarboxylat, gewählt aus Methylglycindiacetat (MGDA), Iminodibernsteinsäure (IDS) und Glutaminsäurediacetat (GLDA) sowie deren Salzen, und
(B) mindestens ein Polypropylenimin, das alkoxyliert sein kann,
   und gegebenenfalls
(C) Natriumcitrat oder
(D) mindestens eine Verbindung, gewählt aus Alkalimetallpercarbonat, Alkalimetallperborat und Alkalimetallpersulfat,
und gegebenenfalls weitere Komponenten (E) in einem oder mehreren Schritten miteinander in Gegenwart von Wasser vermischt und anschließend das Wasser vollständig oder partiell entfernt.

Verbindung (A), modifiziertes Polypropylenimin (B) und Bleichmittel (D) sind vorstehend definiert.

In einer Ausführungsform der vorliegenden Erfindung kann man, bevor man das Wasser zumindest teilweise entfernt, mit einem oder mehreren weiteren Inhaltsstoffen (E) für erfindungsgemäße Formulierung vermischen, beispielsweise mit einem oder mehreren Tenside, einem oder mehreren Enzymen, einem oder mehreren Buildern, einem oder mehrere Cobuildern, insbesondere Phosphor-freiem Builder, einem oder mehreren Alkaliträgern, einem oder mehreren Bleichmitteln, einem oder mehreren Bleichkatalysatoren, einem oder mehreren Bleichaktivatoren, einem oder mehreren Bleichmittelstabilisatoren, einem oder mehreren Entschäumern, einem oder mehreren Korrosionsinhibitoren, einem oder mehreren Gerüststoffen, mit Puffer oder Farbstoff.

In einer Ausführungsform geht man so vor, dass man das Wasser ganz oder teilweise, beispielsweise bis zu einer Restfeuchte im Bereich von 0,1 bis 10 Gew.-% aus erfindungsgemäßer Formulierung entfernt, indem man es verdampft, insbesondere durch Sprühtrocknung, Sprühgranulierung oder Kompaktierung.

In einer Ausführungsform der vorliegenden Erfindung entfernt man das Wasser, ganz oder teilweise, bei einem Druck im Bereich von 0,3 bis 2 bar.

In einer Ausführungsform der vorliegenden Erfindung entfernt man das Wasser, ganz oder teilweise, bei Temperaturen im Bereich von 60 bis 220°C.

Durch das erfindungsgemäße Herstellungsverfahren kann man erfindungsgemäße Formulierungen leicht erhalten.

Die erfindungsgemäßen Reinigungsformulierungen können in flüssiger oder fester Form, ein- oder mehrphasig, als Tabletten oder in Form anderer Dosiereinheiten, verpackt oder unverpackt bereitgestellt werden. Der Wassergehalt von flüssigen Formulierungen kann variieren von 35 bis 90% Wasser.

Ein weiterer Gegenstand der vorliegenden Erfindung sind modifizierte Polypropylenimine (B), hergestellt durch Alkoxylierung von Polypropylenimin, das durch Transaminierung von Propandiamin und gegebenenfalls bis zu 40 mol-% von mindestens einem weiteren aliphatischen Diamin hergestellt wird. Herstellung und die Eigenschaften von erfindungsgemäßen modifizierten Polypropyleniminen (B) sind vorstehend beschrieben.

Die Erfindung wird durch Arbeitsbeispiele verdeutlicht.

Allgemeines: Es wurde darauf geachtet, dass man nach dem ersten Reinigen der Prüfkörper in der Haushaltsgeschirrspülmaschine bis nach dem Wiegen und visuellen Abmustern der Gläser die Prüfkörper nur mit sauberen Baumwollhandschuhen angefasst wurden, damit das Gewicht bzw. der visuelle Eindruck der Prüfkörper nicht verfälscht wurde.

Angaben in % sind Gew.-%, wenn nicht ausdrücklich anders angegeben. Angaben in ° dH betreffen stets die permanente Härte.

### I. Herstellung von alkoxylierten Polypropyleniminen

### 1.1 Herstellung von Polypropyleniminen

### I.1.1 Herstellung von linearem Polypropylenimin L-PPI.1

In ein 300-ml-Stahlgefäß, das mit einem Rohrreaktor mit einem Innendurchmesser von 27 mm verbunden war, füllte man 200 ml 1,3-Propandiamin ("1,3-PDA"). Vom Stahlgefäß aus pumpte man das 1,3-PDA zusammen mit 50 Nl Wasserstoff über einen Festbettkatalysator aus Ni/Co, der auf ZrO₂ geträgert war und der sich im Rohrreaktor befand. Die Reaktionstemperatur war 160°C. Am Kopf des Rohrreaktors trennte man Gas und Flüssigphase und führte den flüssigen Teil in das Stahlgefäß zurück. Von dort wurde sie wieder über den Katalysator gepumpt. Die Reaktion wurde für 2 Stunden durchgeführt. Man erhielt L-PPI.1, dessen Eigenschaften in Tabelle 1 aufgeführt sind.

### I.1.2 Herstellung von linearem Polypropylenimin L-PPI.2

In ein 300-ml-Stahlgefäß, das mit einem Rohrreaktor mit einem Innendurchmesser von 27 mm verbunden war, füllte man 200 ml 1,3-Propandiamin ("1,3-PDA"). Vom Stahlgefäß aus pumpte man das 1,3-PDA zusammen mit 50 Nl Wasserstoff über einen Festbettkatalysator aus Ni/Co, der auf ZrO₂ geträgert war und der sich im Rohrreaktor befand. Die Reaktionstemperatur war 160°C. Am Kopf des Rohrreaktors trennte man Gas und Flüssigphase und führte den flüssigen Teil in das Stahlgefäß zurück. Von dort wurde sie wieder über den Katalysator gepumpt. Die Reaktion wurde für 150 Minuten durchgeführt. Man erhielt L-PPI.2, dessen Eigenschaften in Tabelle 1 aufgeführt sind.

### I.1.3 Herstellung von linearem Polypropylenimin L-PPI.3

Man wiederholte die Reaktion von I.1.2, aber nur über einen Zeitraum von 90 Minuten. Man erhielt L-PPI.3.

### I.1.4 Herstellung von linearem Polypropylenimin L-PPI.4

Durch einen Rohrreaktor mit einem Innendurchmesser von 27 mm leitete man kontinuierlich 1,3-PDA, zusammen mit 10 Normlitern/h Wasserstoff, über einen Kobalt-Festbettkatalysator. Der Gesamtdruck war 50 bar, die Temperatur 170°C. Die Zufuhr von 1,3-PDA war 0.8 kg/L_{cat}·h. Man erhielt ein Rohprodukt. Man destillierte nicht umgesetztes 1,3-PDA sowie das entsprechende Dimer und Trimer vom Rohprodukt ab und erhielt L-PPI.4 als farblose Flüssigkeit.

### I.1.5 Herstellung von linearem Polypropylenimin L-PPI.5

Durch einen Rohrreaktor mit einem Innendurchmesser von 27 mm leitete man kontinuierlich 1,3-PDA, zusammen mit 10 Normlitern/h Wasserstoff, über einen Kobalt-Festbettkatalysator. Der Gesamtdruck war 50 bar, die Temperatur 160°C. Die Zufuhr von 1,3-PDA war 0.8 kg/L_{cat}·h. Man erhielt ein Rohprodukt. Man destillierte nicht umgesetztes 1,3-PDA sowie das entsprechende Dimer und Trimer vom Rohprodukt ab und erhielt L-PPI.5 als farblose Flüssigkeit.

### I.1.6 Herstellung von linearem Polypropylenimin L-PPI.6

Durch einen Rohrreaktor mit einem Innendurchmesser von 27 mm leitete man kontinuierlich 1,3-PDA, zusammen mit 10 Normlitern/h Wasserstoff, über einen Kobalt-Festbettkatalysator. Der Gesamtdruck war 50 bar, die Temperatur 160°C. Die Zufuhr von 1,3-PDA war 0.6 kg/L_{ca}·h. Man erhielt ein Rohprodukt, das gemäß Gaschromatographie 7 Gew.-% nicht umgesetztes 1,3-PDA aufwies. Man destillierte 1,3-PDA sowie das entsprechende Dimer und Trimer ab und erhielt L-PPI.6 als farblose Flüssigkeit.
Mₙ: 302 g/mol, M_{w}: 533 g/mol: M_{w}/Mₙ of 1.8.

**Table 1: Linear Polypropylenimine und ihre Eigenschaften**

| No. | PAV | SAV | PAV/SAV | Mₙ [g/mol] | M_{w}/Mₙ |
|---|---|---|---|---|---|
| L-PPI.1 | 129 | 923 | 1 : 7.15 | 872 | 3.4 |
| L-PPI.2 | 228 | 826 | 1 : 3.6 | 474 | 3.4 |
| L-PPI.3 | 228 | 482 | 1 : 2.1 | 300 | 2.5 |
| L-PPI.4 | 203 | 816 | 1 : 4.0 | 525 | 1.6 |
| L-PPI.5 | 269 | 786 | 1 : 2.9 | 409 | 2.3 |
| L-PPI.6 | 206 | 841 | 1 : 4.1 | 302 | 1.8 |

Primäre und sekundäre Aminzahlen sind in mg KOH/g anggeben.
PAZ: Primäre Aminzahl
SAZ: Sekundäre Aminzahl

### I.2 Alkoxylierung von Polypropylenimin

### 1.2.1 Alkoxylierung mit einem Molverhältnis EO/NH von 1:1

In einem 2-Liter-Autoklav legt man 286,3 g Polypropylenimin L-PPI.1 (tert. Aminzahl: 22,1 mg KOH/g) und 14,3 g Wasser vor. Man spülte den Autoklaven dreimal mit Stickstoff und heizte ihn dann auf 110°C auf. Innerhalb von 2 Stunden gab man 265,2 g Ethylenoxid zu. Um die Reaktion zu vervollständigen, rührte man über einen Zeitraum von 3 Stunden bei 110°C. Danach entfernte man Wasser und verbliebene flüchtige Verbindungen, sofern vorhanden, *in vacuo* (10 mbar) bei 90°C. Man erhielt erfindungsgemäßes alkoxyliertes Polypropylenimin (B.1) als hochviskoses gelbes Öl (522 g).

### I.2.2 Alkoxylierung mit einem Molverhältnis EO/NH von 10:1

In einem 2-Liter-Autoklav legt man 75,9 g (B.1) und 2,6 g KOH-Plätzchen (Wassergehalt: 50 Gew.-%) vor. Man erhitzte unter Rühren und vermindertem Druck (10 mbar) auf 120°C und rührte 2 Stunden, um das Wasser zu entfernen. Danach spülte man den Autoklaven dreimal mit Stickstoff und heizte ihn dann auf 140°C auf (1 bar). Innerhalb von 2 Stunden gab man 332,8 g Ethylenoxid zu. Um die Reaktion zu vervollständigen, rührte man über einen Zeitraum von 3 Stunden bei 140°C. Danach entfernte man Wasser und verbliebene flüchtige Verbindungen, sofern vorhanden, *in vacuo* (10 mbar) bei 90°C. Man erhielt erfindungsgemäßes alkoxyliertes Polypropylenimin (B.2) als gelben wachsartigen Feststoff (399,5 g).

### I.2.3 Alkoxylierung mit einem Molverhältnis EO/NH von 20:1

In einem 2-Liter-Autoklav legt man 64,0 g (B.1) und 2,6 g KOH-Plätzchen (Wassergehalt: 50 Gew.-%) vor. Man erhitzte unter Rühren und vermindertem Druck (10 mbar) auf 120°C und rührte 2 Stunden, um das Wasser zu entfernen. Danach spülte man den Autoklaven dreimal mit Stickstoff und heizte ihn dann auf 140°C auf (1 bar). Innerhalb von 4 Stunden gab man 584,7 g Ethylenoxid zu. Um die Reaktion zu vervollständigen, rührte man über einen Zeitraum von 3 Stunden bei 140°C. Danach entfernte man Wasser und verbliebene flüchtige Verbindungen, sofern vorhanden, *in vacuo* (10 mbar) bei 90°C. Man erhielt erfindungsgemäßes alkoxyliertes Polypropylenimin (B.3) als gelben wachsartigen Feststoff (630,6 g). Aminzahl: 57,2 mg KOH/g.

### I.2.4 Alkoxylierung mit einem Molverhältnis EO/PO/NH von 10:7:1

In einem 2-Liter-Autoklav legt man 225,6 g (B.2) und 0,8 g KOH-Plätzchen (Wassergehalt: 50 Gew.-%) vor. Man erhitzte unter Rühren und vermindertem Druck (10 mbar) auf 120°C und rührte 2 Stunden, um das Wasser zu entfernen. Danach spülte man den Autoklaven dreimal mit Stickstoff und heizte ihn dann auf 140°C auf (1 bar). Innerhalb von 2 Stunden gab man 187,9 g Propylenoxid zu. Um die Reaktion zu vervollständigen, rührte man über einen Zeitraum von 3 Stunden bei 140°C. Danach entfernte man Wasser und verbliebene flüchtige Verbindungen, sofern vorhanden, *in vacuo* (10 mbar) bei 90°C. Man erhielt erfindungsgemäßes alkoxyliertes Polypropylenimin (B.2) als blassgelben wachsartigen Feststoff (405 g). Aminzahl: 58,3 mg KOH/g.

### I.2.5 Alkoxylierung mit einem Molverhältnis EO/PO/NH von 24:16:1

In einem 2-Liter-Autoklav legt man 242,8 g (B.3) und 1,1 g KOH-Plätzchen (Wassergehalt: 50 Gew.-%) vor. Man erhitzte unter Rühren und vermindertem Druck (10 mbar) auf 120°C und rührte 2 Stunden, um das Wasser zu entfernen. Danach spülte man den Autoklaven dreimal mit Stickstoff und heizte ihn dann auf 140°C auf (1 bar). Man gab 46,1 g Ethylenoxid zu und ließ unter Rühren drei Stunden reagieren. Dann gab man innerhalb von 2 Stunden 242,9 g Propylenoxid zu. Um die Reaktion zu vervollständigen, rührte man über einen Zeitraum von 3 Stunden bei 140°C. Danach entfernte man Wasser und verbliebene flüchtige Verbindungen, sofern vorhanden, *in vacuo* (10 mbar) bei 90°C. Man erhielt erfindungsgemäßes alkoxyliertes Polypropylenimin (B.5) als hellbraunen Feststoff (506 g). Aminzahl: 28,6 mg KOH/g.

### I.2.6 Alkoxylierung mit einem Molverhältnis BuO/NH von 1:1

In einem 2-Liter-Autoklav legt man 193,7 g Polypropylenimin L-PPI.1 und 9,7 g Wasser vor. Man spülte den Autoklaven dreimal mit Stickstoff und heizte ihn dann auf 110°C auf. Innerhalb von 2 Stunden gab man 293,6 g 1,2-Butylenoxid zu. Um die Reaktion zu vervollständigen, rührte man über einen Zeitraum von 3 Stunden bei 110°C. Danach entfernte man Wasser und verbliebene flüchtige Verbindungen, sofern vorhanden, *in vacuo* (10 mbar) bei 90°C. Man erhielt erfindungsgemäßes alkoxyliertes Polypropylenimin (B.6) als hochviskoses gelbes Öl (460 g).

### I.2.7 Alkoxylierung mit einem Molverhältnis EO/NH von 4:1

In einem 2-Liter-Autoklav legt man 151,8 g (B.1) und 2,6 g KOH-Plätzchen (Wassergehalt: 50 Gew.-%) vor. Man erhitzte unter Rühren und vermindertem Druck (10 mbar) auf 120°C und rührte 2 Stunden, um das Wasser zu entfernen. Danach spülte man den Autoklaven dreimal mit Stickstoff und heizte ihn dann auf 140°C auf (1 bar). Innerhalb von 2 Stunden gab man 265,6 g Ethylenoxid zu. Um die Reaktion zu vervollständigen, rührte man über einen Zeitraum von 3 Stunden bei 140°C. Danach entfernte man Wasser und verbliebene flüchtige Verbindungen, sofern vorhanden, *in vacuo* (10 mbar) bei 90°C. Man erhielt erfindungsgemäßes alkoxyliertes Polypropylenimin (B.7) als gelben wachsartigen Feststoff.

### I.2.8 Alkoxylierung mit einem Molverhältnis EO/NH von 7:1

In einem 2-Liter-Autoklav legt man 151,8 g (B.1) und 2,6 g KOH-Plätzchen (Wassergehalt: 50 Gew.-%) vor. Man erhitzte unter Rühren und vermindertem Druck (10 mbar) auf 120°C und rührte 2 Stunden, um das Wasser zu entfernen. Danach spülte man den Autoklaven dreimal mit Stickstoff und heizte ihn dann auf 140°C auf (1 bar). Innerhalb von 2 Stunden gab man 463,8 g Ethylenoxid zu. Um die Reaktion zu vervollständigen, rührte man über einen Zeitraum von 3 Stunden bei 140°C. Danach entfernte man Wasser und verbliebene flüchtige Verbindungen, sofern vorhanden, *in vacuo* (10 mbar) bei 90°C. Man erhielt erfindungsgemäßes alkoxyliertes Polypropylenimin (B.8) als gelben Feststoff.

Nimmt man statt L-PPI.1 das lineare Polypropylenimin L-PPI.4 und setzt es mit entsprechenden Mengen an Ethylenoxid um, so erhält man die erfindungsgemäßen alkoxylierten Polypropylenimine M-PPI.4-1 bis M-PPI.4-3.

### II. Herstellung von erfindungsgemäßen Formulierungen

Die Ladungsdichte von modifizierten Polypropyleniminen (B) wurde stets wie folgt bestimmt (siehe auch: Horn, Prog. Colloid & Polym. Sci. 1978, 65, 251):
Man löste 1 g des betreffenden modifizierten Polypropylenimins (B) in 100 ml vollentsalztem Wasser. Mit einer Pufferlösung und wässriger HCl stellte man einen pH-Wert von 4,0 ein, bestimmt potenziometrisch. Man setzte drei ml einer wässrigen Lösung von Toluidinblau (50 mg/l Wasser) zu und titrierte N/400-KPVS (Kaliumpolyvinylsulfat) Lösung (Fa. Wako) mit einer Konzentration von 0,0004 meq/ml bis zu einem Farbumschlag von blau nach rosa. Man berechnete die Ladungsdichte wie folgt: $LA = 0 , 4 ⋅ KV$
   LA: Ladungsdichte des betreffenden modifizierten Polypropylenimins (B), meq/g (Milliäquivalent/g)
   KV: Verbrauch der N/400-KPVS-Lösung [ml]

### II.1 Herstellung von Basismischungen

Zunächst wurden Basismischungen aus den Einsatzstoffen gemäß Tabelle 2 hergestellt. Die Einsatzstoffe wurden trocken vermischt.

**Tabelle 2: Basismischungen für Versuche mit erfindungsgemäßen Formulierungen und Vergleichsformulierungen**

| | Basis-1 | Basis-2 | Basis-3 |
|---|---|---|---|
| Protease | 2,5 | 2,5 | 2,5 |
| Amylase | 1 | 1 | 1 |
| n-C₁₈H₃₇(OCH₂CH₂)₉OH | 5 | 5 | 5 |
| Polyacrylsäure M_{w} 4.000 g/mol, als Natriumsalz, vollständig neutralisiert | 10 | 10 | 10 |
| Natriumpercarbonat (D.1) | 10,5 | 10,5 | 10,5 |
| TAED | 4 | 4 | 4 |
| Na₂Si₂O₅ | 2 | 2 | 2 |
| Na₂CO₃ | 19,5 | 19,5 | 19,5 |
| Natriumcitrat Dihydrat (C.1) | 5 | 22,5 | 30 |

Alle Angaben in g. (C.1) ist bestimmt als wasserfreies Natriumcitrat.

### Abkürzungen:

MGDA: Methylglycindiessigsäure als Trinatriumsalz
TAED: N,N,N',N'-Tetraacetylethylendiamin

### II.2 Herstellung von erfindungsgemäßen Formulierungen

### II.2.1 Herstellung der erfindungsgemäßen Formulierungen 2 bis 8 und der Vergleichsformulierungen V1

Es wurden Polypropylenimine (B) und modifizierte Polypropylenimine (B) gemäß Tabelle 3 verwendet.

**Tabelle 3: Modifizierte Polypropylenimine**

| Abkürzung | Mₙ (g/mol) | Alkoxylierung des betreffenden Polypropylenimins mit |
|---|---|---|
| L-PPI.1 | 872 | --- |
| L-PPI.4 | 525 | --- |
| (B.1) | 1603 | Ethylenoxid (1 EO/NH) |
| (B.7) | 3500 | Ethylenoxid (4 EO/NH) |
| (B.8) | 5200 | Ethylenoxid (7 EO/NH) |
| M-PPI.4-1 | 1510 | Ethylenoxid (1 EO/NH) |
| M-PPI.4-2 | 3330 | Ethylenoxid (4 EO/NH) |
| M-PPI.4-3 | 5100 | Ethylenoxid (7 EO/NH) |

### Vorgehen:

In einem 100-ml-Becherglas legte man 20 ml destilliertes Wasser vor und gab modifiziertes Polypropylenimin (B) oder Polypropylenimin (B) gemäß Tabellen 3 und 4 unter Rühren zu.

Dann rührte man 10 Minuten. Anschließend gab man MGDA-Trinatriumsalz (A.1), gelöst in 30 ml Wasser, gemäß Tabelle 3 zu. Man erhielt eine klar durchsichtige Lösung. Danach gab man Basismischung gemäß Tabelle 3 zu, rührte erneut um und verdampfte das Wasser.

Wenn man beim Test die entsprechenden Anteile Basismischung getrennt von wässriger Lösung von (A.1), (B), Natriumzitrat (C.1) oder (D.1) dosierte, erhielt man die gleichen Ergebnisse, wie wenn man die getrocknete Formulierung mit gleichen Mengen an Wirkstoffen testete. Es kommt also nicht auf die Reihenfolge der Dosierung an.

### III. Verwendung von erfindungsgemäßen Formulierungen und Vergleichsformulierungen zum maschinellen Reinigen von Gläsern

Allgemeines: Es wurde darauf geachtet, dass man nach dem ersten Reinigen der Prüfkörper in der Haushaltsgeschirrspülmaschine bis nach dem Wiegen und visuellen Abmustern der Gläser die Prüfkörper nur mit sauberen Baumwollhandschuhen angefasst wurden, damit das Gewicht bzw. der visuelle Eindruck der Prüfkörper nicht verfälscht wurde.

Die Prüfung von erfindungsgemäßen Formulierungen und Vergleichsformulierungen erfolgte wie folgt.

### III.1 Prüfmethode Geschirrspüler mit Dauerläufer

| | |
|---|---|
| Geschirrspüler: | Miele G 1222 SCL |
| Programm: | 65°C (mit Vorspülen) |
| Spülgut: | 3 Sektgläser "GILDE", 3 Schnapsgläser, "INTERMEZZO" |

Zum Reinigen wurden die Gläser im oberen Geschirrkorb der Spülmaschine eingeordnet. Als Geschirrspülmittel setzte man jeweils 25 g erfindungsgemäße Formulierung oder 25 g Vergleichsformulierung gemäß Tabelle 4 ein, wobei Tabelle 4 die aktiven Komponenten (A.1), Basismischung und (B) von erfindungsgemäßer Formulierung jeweils einzeln spezifiziert. Man spülte bei einer Klarspültemperatur von 55°C. Die Wasserhärte lag jeweils im Bereich von null bis 2 °dH. Man spülte jeweils 100 Spülzyklen, d.h., man ließ das Programm 100 x ablaufen. Die Auswertung erfolgte gravimetrisch und visuell nach 100 Spülzyklen.

Das Gewicht der Gläser wurde vor Beginn des ersten Spülzyklus und nach dem Trocknen nach dem letzten Spülzyklus bestimmt. Der Gewichtsverlust ist die Differenz der beiden Werte.

Neben der gravimetrischen Auswertung wurde eine visuelle Bewertung des Spülguts nach 100 Zyklen in einer abgedunkelten Kammer unter Licht hinter einer Lochblende unter Verwendung einer Notenskala von 1 (sehr schlecht) bis 5 (sehr gut) vorgenommen. Dabei wurden jeweils Noten für flächige Korrosion / Trübung bzw. Linienkorrosion vergeben.

### Versuchsdurchführung:

Zunächst spülte man zum Zwecke der Vorbehandlung die Prüfkörper in einer Haushaltsgeschirrspülmaschine (Bosch SGS5602) mit 1 g Tensid (n-C₁₈H₃₇(OCH₂CH₂)₁₀OH) und 20 g Zitronensäure, um eventuelle Verunreinigungen zu entfernen. Man trocknete die Prüfkörper, bestimmte ihr Gewicht und fixierte sie auf dem Gitterbodeneinsatz.

Zur Beurteilung des gravimetrischen Abtrags wurden die trockenen Prüfkörper gewogen. Anschließen erfolgte die visuelle Beurteilung der Prüfkörper. Hierbei beurteilte man die Oberfläche der Prüfkörper hinsichtlich Linien korrosion (Glasriefen) und Trübungskorrosion (flächenartige Trübung).

Die Bewertungen erfolgten nach folgendem Schema.

Linien korrosion:
L5: keine Linien zu erkennen
L4: in sehr wenigen Bereichen geringe Linienbildung, feine Linienkorrosion
L3: in einigen Bereichen Linienkorrosion
L2: in mehreren Bereichen Linienkorrosion
L1: Stark ausgeprägte Linienkorrosion

Glastrübung
T5: keine Trübung zu erkennen
T4: in sehr wenigen Bereichen geringe Trübung
T3: in einigen Bereichen Trübungen
T2: in mehreren Bereichen Trübungen
T1: Stark ausgeprägte Trübung über fast die ganze Glasoberfläche

Bei der Abmusterung wurden auch Zwischennoten (z.B. L3-4) zugelassen.

Wenn man Wasser mit 2° dH für die Tests einsetzte, so waren erfindungsgemäße Formulierungen den entsprechenden Vergleichsformulierungen ebenfalls stets überlegen, was die Inhibierung der Glaskorrosion betrifft.

### III.2 Ergebnisse

Die Ergebnisse sind in Tabelle 4 zusammengefasst.

**Tabelle 4: Ergebnisse der Tests mit Geschirrspüler (Dauerläufer)**

| Beispiel Nr. | Basismischung: [g] | (A.1) [g] | (B) [mg] | Gewichtsverlust Sektglas [mg] | Gewichtsverlust Schnapsglas [mg] | Visuelle Bewertung Sektglas | Visuelle Bewertung Schnapsglas |
|---|---|---|---|---|---|---|---|
| V-1 | Basis-3: 17 | 3 | --- | 42,6 | 22,7 | L1-2, T1-2 | L2, T2 |
| 2 | Basis-3: 17 | 3 | 12 (L-PPI.1) | 10 | 8 | L4-5, T5 | L5, T5 |
| 3 | Basis-3: 17 | 3 | 12 (L-PPI.4) | 14 | 11 | L4, T4-5 | L4-5, T4-5 |
| 4 | Basis-3: 17 | 3 | 6 (L-PPI.1) | 10 | 9 | L4, T5 | L4-5, T5 |
| 5 | Basis-3: 17 | 3 | 12 (B.7) | 18 | 13 | L3, T4 | L3, T4 |
| | | | | | | | |
| 6 | Basis-3: 17 | 3 | 12 (B.1) | 15 | 13 | L3-4, T4 | L4, T4 |
| 7 | Basis-2: 17 | 3 | 24 (B.1) | 14 | 12 | L3-4, T4-5 | L4, T4-5 |

Es konnte bei Verwendung von erfindungsgemäßen Formulierungen stets nur geringe oder gar keine Glaskorrosion festgestellt werden.

## Patentansprüche

1. Formulierung, enthaltend
(A) mindestens ein Aminocarboxylat, gewählt aus Methylglycindiacetat (MGDA), Iminodibernsteinsäure (IDS) und Glutaminsäurediacetat (GLDA) sowie deren Salzen,
(B) mindestens ein Polypropylenimin, das alkoxyliert sein kann.

2. Formulierung nach Anspruch 1, **dadurch gekennzeichnet, dass** sie frei ist von Phosphaten und Polyphosphaten.

3. Formulierung nach Anspruch 1 oder 2, **dadurch gekennzeichnet, dass** man Polypropylenimin (B) wählt aus Polypropyleniminen, die umgesetzt sind mit Ethylenoxid oder Propylenoxid.

4. Formulierung nach einem der Ansprüche 1 bis 3, **dadurch gekennzeichnet, dass** sie mindestens ein Zink-Salz enthält.

5. Formulierung nach einem der Ansprüche 1 bis 4, **dadurch gekennzeichnet, dass** man Polypropylenimin (B) wählt aus linearen Polypropyleniminen, die alkoxyliert sein können.

6. Formulierung nach einem der Ansprüche 1 bis 5, **dadurch gekennzeichnet, dass** sie, abgesehen von Zink, einen Schwermetallgehalt unter 0,05 ppm aufweist, bezogen auf den Feststoffgehalt der betreffenden Formulierung.

7. Formulierung nach einem der Ansprüche 1 bis 6, **dadurch gekennzeichnet, dass** sie im Bereich von 0,1 bis 10 Gew.-% Wasser enthält.

8. Formulierung nach einem der Ansprüche 1 bis 7, **dadurch gekennzeichnet, dass** das molare Verhältnis von Stickstoffatomen zu Alkylenoxidgruppen in alkoxyliertem Polypropylenimin (B) im Bereich von 1:1 bis 1:15 ist.

9. Formulierung nach einem der Ansprüche 1 bis 8, **dadurch gekennzeichnet, dass** sie enthält:
insgesamt im Bereich von 1 bis 50 Gew.-% Aminocarboxylat (A),
insgesamt im Bereich von 0,001 bis 2 Gew.-% gegebenenfalls alkoxyliertes Polypropylenimin (B),
bezogen jeweils auf Feststoffgehalt der betreffenden Formulierung.

10. Verwendung von Formulierungen nach einem der Ansprüche 1 bis 9 zum Spülen von Geschirr und Küchenutensilien, wobei man mit Wasser einer Härte von 2 bis 25° dH spült.

11. Verwendung von Formulierungen nach einem der Ansprüche 1 bis 9 zum Spülen von Gegenständen, die mindestens eine Oberfläche aus Glas aufweisen, welches dekoriert oder nicht dekoriert sein kann.

12. Verwendung nach Anspruch 10 oder 11, **dadurch gekennzeichnet, dass** es sich beim Spülen um ein Spülen mit einer Spülmaschine handelt.

13. Verwendung nach einem der Ansprüche 10 bis 12, **dadurch gekennzeichnet, dass** man mindestens eine Formulierung nach einem der Ansprüche 1 bis 8 zum Spülen von Trinkgläsern, gläsernen Vasen und Glasgefäßen zum Kochen einsetzt.

14. Verfahren zur Herstellung von Formulierungen nach einem der Ansprüche 1 bis 9, **dadurch gekennzeichnet, dass** man
(A) Aminocarboxylat, gewählt aus Methylglycindiacetat (MGDA), Iminodibernsteinsäure (IDS) und Glutaminsäurediacetat (GLDA) sowie deren Salzen, und
(B) mindestens ein Polypropylenimin, das alkoxyliert sein kann,
und gegebenenfalls weitere Komponenten in einem oder mehreren Schritten miteinander in Gegenwart von Wasser vermischt und anschließend das Wasser vollständig oder partiell entfernt.

15. Verfahren nach Anspruch 14, **dadurch gekennzeichnet, dass** man das Wasser durch Sprühtrocknung oder Sprühgranulierung entfernt.

## Claims

1. A formulation comprising
(A) at least one aminocarboxylate selected from methylglycin diacetate (MGDA), iminodisuccinic acid (IDA) and glutamic acid diacetate (GLDA), and salts thereof,
(B) at least one polypropyleneimine which may be alkoxylated.

2. The formulation according to claim 1, which is free from phosphates and polyphosphates.

3. The formulation according to claim 1 or 2, wherein polypropylenimine (B) is selected from polypropyleneimines which have been reacted with ethylene oxide or propylene oxide.

4. The formulation according to any one of claims 1 to 3, which comprises at least one zinc salt.

5. The formulation according to any one of claims 1 to 4, wherein polypropyleneimine (B) is selected from linear polypropyleneimines which may be alkoxylated.

6. The formulation according to any one of claims 1 to 5, which has, apart from zinc, a heavy metal content below 0.05 ppm, based on the solids content of the formulation in question.

7. The formulation according to any one of claims 1 to 6, which comprises in the range from 0.1 to 10% by weight of water.

8. The formulation according to any one of claims 1 to 7, wherein the molar ratio of nitrogen atoms to alkylene oxide groups in alkoxylated polypropylenimine (B) is in the range from 1:1 to 1:15.

9. The formulation according to any one of claims 1 to 8, which comprises:
in total in the range from 1 to 50% by weight of aminocarboxylate (A),
in total in the range from 0.001 to 2% by weight of optionally alkoxylated polypropyleneimine (B),
based in each case on the solids content of the formulation in question.

10. The use of formulations according to any one of claims 1 to 9 for washing dishes and kitchen utensils, where washing is carried out with water of hardness from 2 to 25° German hardness.

11. The use of formulations according to any one of claims 1 to 9 for washing objects which have at least one surface made of glass, which may be decorated or undecorated.

12. The use according to claim 10 or 11, wherein the washing is washing using a dishwasher.

13. The use according to any one of claims 10 to 12, wherein at least one formulation according to any one of claims 1 to 8 is used for washing drinking glasses, glass vases and glass vessels for cooking.

14. A process for producing formulations according to any one of claims 1 to 9, wherein
(A) aminocarboxylate selected from methylglycin diacetate (MGDA), iminodisuccinic acid (IDA) and glutamic acid diacetate (GLDA), and salts thereof, and
(B) at least one polypropyleneimine which may be alkoxylated,
and optionally further components are mixed in one or more steps with one another in the presence of water and then the water is completely or partially removed.

15. The process according to claim 14, wherein the water is removed by spray-drying or spray-granulation.

## Revendications

1. Formulation contenant
(A) au moins un aminocarboxylate, choisi parmi le diacétate de méthylglycine (MGDA), l'acide iminodisuccinique (IDS) et le diacétate de l'acide glutamique (GLDA), ainsi que leurs sels,
(B) au moins une polypropylène-imine, qui peut être alcoxylée.

2. Formulation selon la revendication 1, **caractérisée en ce qu'**elle est exempte de phosphates et de polyphosphates.

3. Formulation selon la revendication 1 ou 2, **caractérisée en ce que** la polypropylène-imine (B) est choisie parmi les polypropylène-imines qui ont réagi avec de l'oxyde d'éthylène ou de l'oxyde de propylène.

4. Formulation selon l'une quelconque des revendications 1 à 3, **caractérisée en ce qu'**elle contient au moins un sel de zinc.

5. Formulation selon l'une quelconque des revendications 1 à 4, **caractérisée en ce que** la polypropylène-imine (B) est choisie parmi les polypropylène-imines linéaires qui peuvent être alcoxylées.

6. Formulation selon l'une quelconque des revendications 1 à 5, **caractérisée en ce qu'**elle présente, à part le zinc, une teneur en métaux lourds inférieure à 0,05 ppm, par rapport à la teneur en solides de la formulation en question.

7. Formulation selon l'une quelconque des revendications 1 à 6, **caractérisée en ce qu'**elle contient dans la plage allant de 0,1 à 10 % en poids d'eau.

8. Formulation selon l'une quelconque des revendications 1 à 7, **caractérisée en ce que** le rapport molaire entre les atomes d'azote et les groupes oxyde d'alkylène dans la polypropylène-imine alcoxylée (B) est dans la plage allant de 1:1 à 1:15.

9. Formulation selon l'une quelconque des revendications 1 à 8, **caractérisée en ce qu'**elle contient :
au total dans la plage allant de 1 à 50 % en poids d'aminocarboxylate (A),
au total dans la plage allant de 0,001 à 2 % en poids de polypropylène-imine éventuellement alcoxylée (B),
à chaque fois par rapport à la teneur en solides de la formulation en question.

10. Utilisation de formulations selon l'une quelconque des revendications 1 à 9 pour le lavage de vaisselle et d'ustensiles de cuisine, le lavage étant effectué avec une eau d'une dureté de 2 à 25° dH.

11. Utilisation de formulations selon l'une quelconque des revendications 1 à 9 pour le lavage d'articles qui comprennent au moins une surface en verre, qui peut être décorée ou non décorée.

12. Utilisation selon la revendication 10 ou 11, **caractérisée en ce que** le lavage est un lavage avec une machine à laver.

13. Utilisation selon l'une quelconque des revendications 10 à 12, **caractérisée en ce qu'**au moins une formulation selon l'une quelconque des revendications 1 à 8 est utilisée pour le lavage de verres, de vases en verre et de récipients en verre pour la cuisine.

14. Procédé de fabrication de formulations selon l'une quelconque des revendications 1 à 9, **caractérisé en ce que**
(A) un aminocarboxylate, choisi parmi le diacétate de méthylglycine (MGDA), l'acide iminodisuccinique (IDS) et le diacétate de l'acide glutamique (GLDA), ainsi que leurs sels, et
(B) au moins une polypropylène-imine, qui peut être alcoxylée,
et éventuellement d'autres composants sont mélangés les uns avec les autres en une ou plusieurs étapes en présence d'eau, puis l'eau est éliminée en totalité ou en partie.

15. Procédé selon la revendication 14, **caractérisé en ce que** l'eau est éliminée par séchage par pulvérisation ou granulation par pulvérisation.
